# EUROPÄISCHE PATENTANMELDUNG

(11) **EP 4 656 490 A1**
(43) Veröffentlichungstag der Anmeldung: **03.12.2025**
(21) Anmeldenummer: 25177518.5
(22) Anmeldetag: 20.05.2025
(51) Int. Cl.: B61G 3/20, B61G 7/02

(54) **AKTUATOREINHEIT SOWIE KUPPLUNGSSYSTEM UND SCHIENENFAHRZEUGEINHEIT MIT EINER SOLCHEN AKTUATOREINHEIT**

(30) Priorität: 27.05.2024 DE 102024204907
(71) Anmelder: KB Intellectual Property GmbH & Co. KG, 82049 Pullach (DE)
(72) Erfinder: Máté, Tamás, 2900 Komárom (HU); Zwierczyk, Péter, 2096 Üröm (HU)

(57) **Zusammenfassung**

Die vorliegende Erfindung betrifft eine Aktuatoreinheit (90) zur Betätigung eines Aktivierungsmechanismus (30L, 30R), insbesondere eines Entkupplungsaktivierungsmechanismus (30L, 30R) eines Kupplungssystems (1, 1', 1") für eine Schienenfahrzeugeinheit (2), aufweisend:
ein Betätigungselement (91) zur Ausführung einer Betätigungsbewegung (91c) und
ein Übertragungselement (92), das operativ mit dem Betätigungselement (91) verbunden oder Teil des Betätigungselements (91) ist, wobei das Übertragungselement (92) um eine Gelenkverbindung (92b) drehbar gelagert ist, so dass das Übertragungselement (92) durch die Ausführung der Betätigungsbewegung (91c) über die Gelenkverbindung (92b) rotatorisch bewegbar ist, wobei
die Aktuatoreinheit (90) ferner eine Steuerkulisse (93) und einen Drehmomentmechanismus (94) aufweist, wobei
die Steuerkulisse (93) zwischen dem Übertragungselement (92) und dem Drehmomentmechanismus (94) angeordnet und dazu konfiguriert ist, den Drehmomentmechanismus (94) über die rotatorische Bewegung des Übertragungselements (92) zumindest abschnittsweise in zumindest eine Richtung zu bewegen, so dass das zur rotatorischen Bewegung des Übertragungselements (92) aufzubringende Drehmoment über die Bewegung des Drehmomentmechanismus (94) veränderbar ist.

## Beschreibung

Die vorliegende Erfindung betrifft eine Aktuatoreinheit zur Betätigung eines Aktivierungsmechanismus, ein Kupplungssystem für eine Schienenfahrzeugeinheit und eine Schienenfahrzeugeinheit mit einer solchen Aktuatoreinheit sowie ein Verfahren zum Entkuppeln zweier Schienenfahrzeugeinheiten.

Schienenfahrzeugeinheiten, wie Wagons, aber auch Lokomotiven oder Triebwagen, können für verschiedene Anwendungen zu unterschiedlichen Zugverbänden zusammengesetzt werden. Hierzu werden die jeweiligen Schienenfahrzeugeinheiten über Kupplungssysteme aneinandergekoppelt und nach entsprechender Verwendung wieder entkuppelt. Als Kupplung kann dabei beispielweise eine Scharfenberg-Kupplung eingesetzt werden.

Bei den eingesetzten Kupplungen ist es jedoch vielfach erforderlich, dass ein Entkupplungsvorgang und/oder ein Blockieren eines erneuten Kuppelns eine manuelle Betätigung erfordert. Allerdings ist die zum Entkuppeln erforderliche Kraft bei einer entsprechenden Betätigung nicht konstant. Die Entkupplungskraft während des Entkuppelns kann beispielsweise bei einer Scharfenberg-Kupplung um etwa 50 % variieren. Insbesondere sind dabei aber auch gerade am Ende des Entkupplungsvorgangs hohe Kräfte aufzubringen. Die Variation von Kräften für die Betätigung eines Aktivierungsmechanismus, wie beispielsweise des vorstehenden Entkupplungsaktivierungsmechanismus für eine Scharfenberg-Kupplung, bis hin zum Auftreten unerwünscht hoher Aktivierungs- bzw. Entkupplungskräfte kann somit langfristig die Gesundheit des Bedienpersonals beeinträchtigen oder auch bei zumindest teilweise automatisierten Systemen entsprechende Anforderungen an die aufzubringenden Kräfte mit sich bringen.

Es ist Aufgabe der vorliegenden Erfindung, das erforderliche Kraftniveau für eine Betätigung eines Aktivierungsmechanismus beeinflussen zu können, insbesondere reduzieren, bevorzugt auf eine Kraft kleiner 250 N, und eine Veränderung des Kraftniveaus begrenzen zu können.

Die Aufgabe wird durch die Gegenstände der unabhängigen Ansprüche gelöst. Vorteilhafte Weiterbildungen sind Gegenstand der Unteransprüche.

Erfindungsgemäß weist eine Aktuatoreinheit zur Betätigung eines Aktivierungsmechanismus, insbesondere eines Entkupplungsaktivierungsmechanismus eines Kupplungssystems für eine Schienenfahrzeugeinheit ein Betätigungselement zur Ausführung einer Betätigungsbewegung und ein Übertragungselement, das operativ mit dem Betätigungselement verbunden oder Teil des Betätigungselements ist, auf. Das Übertragungselement ist um eine Gelenkverbindung drehbar gelagert, so dass das Übertragungselement durch die Ausführung der Betätigungsbewegung über die Gelenkverbindung rotatorisch bewegbar ist. Die Aktuatoreinheit weist ferner eine Steuerkulisse und einen Drehmomentmechanismus auf. Die Steuerkulisse ist zwischen dem Übertragungselement und dem Drehmomentmechanismus angeordnet und dazu konfiguriert, den Drehmomentmechanismus über die rotatorische Bewegung des Übertragungselements zumindest abschnittsweise in zumindest eine Richtung zu bewegen, so dass das zur rotatorischen Bewegung des Übertragungselements aufzubringende Drehmoment über die Bewegung des Drehmomentmechanismus veränderbar ist.

Exemplarisch wird im Folgenden der erfindungsgemäße Grundgedanke anhand eines Kupplungssystems für eine Schienenfahrzeugeinheit, wie dies später noch als bevorzugte Anwendung beschrieben wird, erläutert. Beispielweise handelt es sich dabei bei dem Aktivierungsmechanismus um einen Entkupplungsaktivierungsmechanismus mit zumindest einem Entkupplungsaktivierungskolben, der über das Betätigungselement bewegt wird, um ein Entkuppeln zu bewirken. Hierzu kann das Betätigungselement als Hebel ausgebildet sein, dessen eines Ende durch eine Bedienperson betätigbar ist, während am anderen Ende des Hebels das Übertragungselement fest mit dem Hebel verbunden oder durch diesen ausgebildet ist. Das Übertragungselement ist um ein Drehgelenk drehbar gelagert, um durch Betätigung des Hebels um eine entsprechende Drehachse bewegt zu werden.

Alternativ kann die Betätigung des Betätigungselements auch in anderer Weise, beispielsweise über Zwischenelemente, derart an das Übertragungselement übertragen werden, dass dieses die entsprechende Drehbewegung ausführt.

Über die rotatorische Bewegung des Übertragungselements wird gemäß dem Beispiel der Entkupplungsaktivierungszylinder bewegt. Die gemäß dem Drehmoment um die Drehachse an sich aufzubringende Kraft steigt dabei mit zunehmendem Drehwinkel an. Um die zur Betätigung über das Betätigungselement bzw. hier den Hebel aufzubringende Kraft zu begrenzen und auf einem möglichst konstanten Niveau zu halten, weist die Aktuatoreinheit die Steuerkulisse und den Drehmomentmechanismus auf.

Der Drehmomentmechanismus dient in Zusammenwirken mit der Steuerkulisse dazu, zumindest abschnittsweise ein zusätzliches Drehmoment auf das Übertragungselement aufzubringen, das das resultierende Drehmoment in Abhängigkeit des Drehwinkels gegenüber dem Drehmoment um die Drehachse des Übertragungselements für sich genommen verändert, also erhöhen oder verringern kann. Somit kann die aufzubringende Kraft über den Drehwinkel gezielt beeinflusst werden.

Der Drehmomentmechanismus ist somit in Zusammenwirken mit der Steuerkulisse ein Mechanismus zur Anpassung des resultierenden Drehmoments. Entsprechend kann der Drehmomentmechanismus auch als Drehmomentanpassungsmechanismus bzw. je nach Art des Einflusses auch als Drehmomentausgleichsmechanismus verstanden bzw. bezeichnet werden.

Die Steuerkulisse ist dabei derart zwischen dem Übertragungselement und dem Drehmomentmechanismus angeordnet, dass die rotatorische Bewegung des Übertragungselements die Steuerkulisse bewegt, also entsprechend das Übertragungselement operativ mit der Steuerkulisse zur Bewegungsübertragung verbunden ist. Die Verbindung kann demnach direkt, beispielsweise über einen Formschluss und/oder Kraftschluss, oder indirekt über Zwischenelemente erfolgen. Zudem ist die Steuerkulisse in vergleichbarer Weise mit dem Drehmomentmechanismus operativ verbunden, um den Drehmomentmechanismus zumindest abschnittsweise in zumindest eine Richtung zu bewegen. Dazu kann der Drehmomentmechanismus an einer Fläche der Steuerkulisse anliegen, wobei dann die durch das Übertragungselement initiierte Bewegung der Steuerkulisse eine Relativbewegung in Bezug auf den Drehmomentmechanismus ausführt. Der Drehmomentmechanismus ist zum Beispiel ortsfest angeordnet und umfasst ein durch die Steuerkulisse in einer senkrechten Richtung zur Anlagefläche des Drehmomentmechanismus bewegbares Hubelement. Das Hubelement kann dann durch die Bewegung der Steuerkulisse in Abhängigkeit der Steuerkulissengeometrie angehoben und/oder abgesenkt werden. Das Anheben des Hubelements bewirkt alleine schon durch dessen Gewichtskraft eine Erhöhung des Drehmoments der Steuerkulisse, die sich auf das Übertragungselement überträgt. Somit wird das resultierende Drehmoment insgesamt erhöht. Umgekehrt wirkt ein Absenken des Hubelements reduzierend auf das resultierende Drehmoment. Der Drehmomentmechanismus mit einem Hubelement kann beispielsweise vergleichbar zu einem Zylinder mit einem Kolben, der entlang einer Kolbenlängsachse bewegbar ist, als Hubelement ausgebildet sein. Somit ist über die auf die Steuerkulisse wirkende Kraft des Drehmomentmechanismus in Zusammenwirken mit der Steuerkulissengeometrie das resultierende Drehmoment über den Drehwinkel und damit die aufzubringende Kraft zur Betätigung des Aktivierungsmechanismus gezielt beeinflussbar.

Vorsorglich sei angemerkt, dass der Begriff Steuerkulisse auf ein Element oder ein Baugruppe gerichtet ist, die entsprechend ihrer Geometrie als Steuerfläche eine zur Geometrie korrespondierende gesteuerte Bewegung des Drehmomentmechanismus bzw. einer Komponente des Drehmechanismus, wie des Hubelements, bewirkt, wenn die Steuerkulisse in Bezug auf den Drehmomentmechanismus relativ bewegt wird.

Die Geometrie der Steuerkulisse bzw. der Anlagefläche der Steuerkulisse für den Drehmomentmechanismus oder ein mit dem Drehmomentmechanismus in Verbindung stehendes Zwischenelement bestimmt den maximalen Bewegungsbetrag des Drehmomentmechanismus und den Bewegungsverlauf über den Drehwinkel des Übertragungselements. Die Geometrie der Anlagefläche kann zumindest abschnittsweise geradlinig sein oder aber auch einen Kurvenverlauf aufweisen.

In einer Ausgestaltung weist der Drehmomentmechanismus ein Vorspannelement, insbesondere ein Federelement, bevorzugt eine Druckfeder, auf, dessen Vorspannung in Richtung der Steuerkulisse wirkt.

Durch das Vorspannelement kann zusätzlich zu einer Gewichtskraft eine weitere Kraft auf die Steuerkulisse aufgebracht werden. Über die entsprechend in Richtung der Steuerkulisse wirkende Vorspannkraft kann der Einfluss des Drehmomentmechanismus auf das resultierende Drehmoment gezielt eingestellt werden, ohne beispielsweise das Eigengewicht des Hubelements erhöhen zu müssen. Das Vorspannelement kann eine als Spiralfeder ausgebildete Druckfeder sein, die gemäß dem exemplarischen Hubelement zwischen dem Hubelement und einem Anschlag des Drehmomentmechanismus angeordnet ist, und das Hubelement in Richtung der Anlagefläche der Steuerkulisse drückt.

Je nach Vorspannelement kann die Geometrie der Anlagefläche der Steuerkulisse geradlinig sein oder einen Kurvenverlauf aufweisen, um beispielweise bei einem Zusammendrücken einer Druckfeder als Vorspannungselement infolge einer Hubbewegung einen geradlinigen oder hiervon abweichenden Kraftverlauf der auf die Steuerkulisse wirkenden Kraft zu generieren.

Insbesondere weist der Drehmomentmechanismus einen Einstellmechanismus auf, über den die Vorspannung in Richtung der Steuerkulisse einstellbar ist.

Der Einstellmechanismus kann ein Mechanismus sein, der zum Beispiel einen schraubbaren Stift umfasst, der an dem obigen exemplarischen Anschlag angreift und diesen je nach Einschraubtiefe in Richtung des Vorspannelements bewegt, um die Vorspannkraft zu erhöhen, oder von diesem wegbewegt, um die Vorspannkraft zu verringern.

In einer Ausgestaltung weist der Drehmomentmechanismus ein Gleitelement, insbesondere einen Rollkörper, auf, entlang dessen die Steuerkulisse bewegbar ist.

Das Gleitelement dient dazu, dass die Relativbewegung zwischen Steuerkulisse und Drehmomentmechanismus ohne signifikante Reibungseffekte erfolgen kann. Demnach können Auslenkkräfte, die auf den Drehmomentmechanismus oder Teile davon in Richtung der Relativbewegung wirken, entsprechend reduziert werden. Mit anderen Worten wirkt die Steuerkulisse somit bevorzugt nur in Richtung einer Hubbewegung. Dies wirkt sich neben der Reduzierung von Kräften auch vorteilhaft auf den Verschleiß aus. Insbesondere kann der Drehmomentbeitrag auf das resultierende Drehmoment dabei im Wesentlichen anhand der Gewichtskraft bzw. Vorspannkraft abgeleitet werden.

Der Gleitkörper ist dabei nicht auf einen Körper mit reinen Gleiteigenschaften im Sinne einer minimierten Reibung beschränkt, sondern umfasst auch Körper, die beispielsweise bei einer Relativbewegung auf der Anlagefläche der Steuerkulisse abrollen, wie zum Beispiel ein Rollkörper. Der Rollkörper kann exemplarisch als Rollen- oder Kugellager ausgebildet sein, wobei die Drehachse des entsprechende Lagers parallel zur Anlagefläche der Steuerkulisse und senkrecht zur Bewegungsrichtung der Relativbewegung verläuft. Der Rollkörper kann auch lediglich durch eine drehbar gelagerte Kugel, wie eine Kugelrolle, ausgebildet sein. Der Begriff Gleitkörper kann somit Körper mit gleitenden und/oder abrollenden Eigenschaften umfassen.

In einer Ausgestaltung weist die Steuerkulisse zumindest einen positiven Drehmomentbetragsabschnitt, der so ausgebildet ist, dass der Drehmomentmechanismus entgegen einer durch den Drehmomentmechanismus auf die Steuerkulisse wirkenden Kraft bewegt wird, und einen negativen Drehmomentbetragsabschnitt, der so ausgebildet ist, dass der Drehmomentmechanismus gleichgerichtet zu einer durch den Drehmomentmechanismus auf die Steuerkulisse wirkenden Kraft bewegt wird, auf.

Der positive Drehmomentbetragsabschnitt bezieht sich auf einen Abschnitt der Steuerkulisse, der eine Geometrie aufweist, durch die die Bewegung der Steuerkulisse in einer Betätigungsrichtung des Übertragungselements über einen Drehwinkel, der in vergleichsweise niedrigen Drehmomenten des Drehmoments des Übertragungselements an sich resultiert, gegen die durch den Drehmomentmechanismus auf die Steuerkulisse wirkende Kraft erfolgt. Das Drehmoment der Steuerkulisse wirkt dabei gleichgerichtet zum Drehmoment des Übertragungselements, so dass sich das resultierende Drehmoment erhöht.

Umgekehrt bezieht sich der negative Drehmomentbetragsabschnitt auf einen Abschnitt der Steuerkulisse, der eine Geometrie aufweist, durch die die Bewegung der Steuerkulisse in einer Betätigungsrichtung des Übertragungselements über einen Drehwinkel, der in vergleichsweise hohen Drehmomenten des Drehmoments des Übertragungselements an sich resultiert, wodurch die durch den Drehmomentmechanismus auf die Steuerkulisse wirkende Kraft unterstützt wird. Das Drehmoment der Steuerkulisse wirkt dabei in entgegengesetzter Richtung des Drehmoments des Übertragungselements, so dass das resultierende Drehmoment verringert wird.

Entsprechend bezieht sich der Begriff des positiven Drehmomentbetragsabschnitts auf einen Abschnitt der eine Erhöhung des resultierenden Drehmoments gemäß einem positiven Drehmomentbetrag durch den Drehmomentmechanismus bewirkt und der Begriff des negativen Drehmomentbetragsabschnitts auf einen Abschnitt der eine Reduzierung des resultierenden Drehmoments gemäß einem negativen Drehmomentbetrag durch den Drehmomentmechanismus bewirkt.

Davon ausgehend, dass eine gemäß dem Beispiel des Kupplungssystems das Drehmoment des Übertragungselements an sich mit zunehmendem Drehwinkel ansteigt, kann somit in einer Anfangsphase der Betätigung ein positiver Drehmomentbetragsabschnitt vorgesehen sein, auf den dann in einer späteren Phase ein negativer Drehmomentbetragsabschnitt folgt. Demnach ist zwar die erforderliche Betätigungskraft zu Beginn der Betätigung im Vergleich zu einer Aktuatoreinheit ohne Steuerkulisse und Drehmomentmechanismus in der Anfangsphase höher, wobei aber in einer späteren Phase eine Reduzierung der Betätigungskraft im Vergleich zu einer Aktuatoreinheit ohne Steuerkulisse und Drehmomentmechanismus realisiert werden kann. Insbesondere kann dadurch die aufzubringende Betätigungskraft nahezu konstant oder zumindest in einem vorbestimmten Bereich gehalten werden.

Letztlich ist es aber auch möglich, lediglich durch einen negativen Drehmomentbetragsabschnitt zumindest eine aufzubringende Betätigungskraft zu reduzieren.

Insbesondere weist die Steuerkulisse zwischen dem positiven Drehmomentbetragsabschnitt und dem negativen Drehmomentbetragsabschnitt einen neutralen Drehmomentbetragsabschnitt, auf, der so ausgebildet ist, dass in dem neutralen Drehmomentbetragsabschnitt bei Bewegung der Steuerkulisse im Wesentlichen keine Bewegung des Drehmomentmechanismus erfolgt.

In diesem neutralen Drehmomentbetragsabschnitt wird die auf die Steuerkulisse wirkende Kraft somit im Wesentlichen konstant gehalten. Der Begriff "neutral" bezeichnet somit einen Drehmomentbetragsabschnitt, in dem zwar durchaus ein Drehmomentbetrag auftritt, sich aber nicht verändert. In diesem Geometrieabschnitt der Anlagefläche der Steuerkulisse leistet der Drehmomentmechanismus somit gegenüber dem positiven bzw. negativen Drehmomentbetragsabschnitt keinen veränderten Kraftbeitrag und somit keinen veränderten Drehmomentbeitrag. Der neutrale Drehmomentbetragsabschnitt kann beispielsweise über eine Geometrie der Anlagefläche der Steuerkulisse ausgebildet werden, die sich in Bezug auf die Längsachsachse des exemplarischen Hubelements mit einer Längserstreckung über den neutralen Drehmomentbetragsabschnitt im Wesentlichen senkrecht zu der Längsachse erstreckt. Weist die Längsachse des Hubelements zum Beispiel in eine vertikale Richtung, erstreckt sich die Geometrie der Anlagefläche der Steuerkulisse bei einer translatorischen Bewegung der Steuerkulisse im neutralen Drehmomentbetragsabschnitt im Wesentlichen horizontal. Bei einer rotatorischen Bewegung der Steuerkulisse ist die Geometrie der Anlagefläche der Steuerkulisse im neutralen Drehmomentbetragsabschnitt im Wesentlichen ein Kreissegment mit konstantem Radius.

In einer Ausgestaltung ist die Steuerkulisse als zumindest eine Nocke ausgebildet, die drehbar um eine Gelenkverbindung gelagert ist.

Die Nocke bildet einen in Bezug auf ihre Drehachse nicht kreissymmetrischen Querschnitt aus. Die Umfangsfläche des nicht kreissymmetrischen Querschnitts dient dabei als Steuerkulissengeometrie.

Die Nocke kann beispielsweise in etwa eine ovale Querschnittsform aufweisen, wobei die Nocke auf einer Welle, die drehbar gelagert ist, drehfest angeordnet ist. Die Welle kann dabei in dem im Querschnitt schmaleren Abschnitt der in etwa ovalen Nocke angeordnet sein, während die Umfangsfläche des breiteren Abschnitts als Anlagefläche der Steuerkulisse dient. Ausgehend von einem vorbestimmten Anfangspunkt der Umfangsfläche des breiteren Abschnitts, der einer Position der Nocke entspricht, wenn das Betätigungselement zur Betätigung des Aktivierungsmechanismus noch nicht betätigt ist, verläuft die Anlagefläche mit in Bezug auf die Drehachse zunehmendem Radius. Der vorbestimmte Anfangspunkt kann dabei mit dem Anlagepunkt des Drehmomentmechanismus und eines diesbezüglichen Zwischenelements übereinstimmen. Der Verlauf der Anlagefläche bezieht sich dabei auf die durch die rotatorische Bewegung des Übertragungselements auf den Drehmomentmechanismus zubewegte Anlagefläche. Der Abschnitt mit zunehmendem Radius entspricht dem positiven Drehmomentbetragsabschnitt. Auf den positiven Drehmomentbetragsabschnitt folgt ein neutraler Drehmomentbetragsabschnitt, der einen im Wesentlichen konstanten Radius aufweist. Hieran schließt sich dann ein negativer Drehmomentbetragsabschnitt an, der wiederum einen abnehmenden Radius aufweist. Der positive, neutrale und negative Drehmomentbetragsabschnitt können unterschiedliche Längen in Umlaufrichtung aufweisen. Beispielweise kann der positive Drehmomentbetragsabschnitt kürzer als der negative Drehmomentbetragsabschnitt sein, um den positiven Drehmomentbeitrag in kürzerer Zeit bzw. über einen kleineren Drehwinkel auf einen bestimmten Maximalbetrag zu erhöhen. Zudem kann hierzu auch eine schnellere Zunahme des Radius im positiven Drehmomentbetragsabschnitt im Vergleich zur Abnahme des Radius im negativen Drehmomentbetragsabschnitt vorgesehen sein.

Alternativ oder ergänzend zu der Verwendung einer Nocken mit mehreren Drehmomentbetragsabschnitten können auch mehrere Nocken mit unterschiedlichen Querschnittsgeometrien und/oder Scheiben mit kreisförmigen Querschnitten mit jeweils unterschiedlichen Radien auf der Welle in axialer Richtung der Welle hintereinander angeordnet sein. Der Drehmomentbetrag kann dann durch Bewegen der Welle in axialer Richtung der Welle und damit wechselndem Einsatz der jeweiligen Nocke oder der Scheibe mit kreisförmigem Querschnitt angepasst werden.

In einer weiteren Alternative kann die rotatorische Bewegung des Übertragungselements auch derart auf die Steuerkulisse übertragen werden, so dass sich die Steuerkulisse nicht um eine Drehachse dreht, sondern translatorisch bewegt wird. In einem solchen Fall kann die Geometrie der Steuerkulisse bzw. die Anlagefläche einer Projektion der Geometrie der zumindest einen Nocke entsprechen. Beispielweise kann die Anlagefläche der Steuerkulisse einen rampenförmigen Verlauf aufweisen. Der positive Drehmomentbetragsabschnitt kann dann über einen ansteigenden Rampenabschnitt gebildet werden. Der neutrale Drehmomentbetragsabschnitt weist diesbezüglich einen Streckenabschnitt mit gleichbleibender Höhe in Bezug auf einen Anlagepunkt des Drehmomentmechanismus bzw. eines diesbezüglichen Zwischenelements aus. Auf den neutralen Drehmomentbetragsabschnitt kann dann ein negativer Drehmomentbetragsabschnitt als absteigende Rampe folgen.

In einer Ausgestaltung erstreckt sich die Drehachse der Steuerkulisse im Wesentlichen parallel zur Drehachse des Übertragungselements.

Die Drehung des Übertragungselements kann somit in einfacher Weise auf die Steuerkulisse übertragen werden, so dass diese bei einer rotatorischen Bewegung des Übertragungselements rotatorisch mitbewegt werden kann. Die Steuerkulisse und das Übertragungselement liegen dabei bevorzugt in einer Ebene.

In einer Ausgestaltung weisen das Übertragungselement und die Steuerkulisse jeweils zumindest einen Verzahnungsabschnitt auf, über die die Bewegung des Übertragungselements auf die Steuerkulisse übertragbar ist, und umgekehrt.

Die rotatorische Bewegung des Übertragungselements kann beispielsweise direkt auf die Steuerkulisse übertragen werden, wenn die jeweiligen Verzahnungsabschnitte zumindest abschnittsweise miteinander in Eingriff stehen. Es kann dabei auch vorgesehen sein, dass das Übertragungselement einen Abschnitt ohne Verzahnung zwischen zwei Verzahnungsabschnitten aufweist, so dass die Steuerkulisse über einen solchen Abschnitt ohne Verzahnung zunächst nicht weiter bewegt wird. Dies entspricht dann einem neutralen Drehmomentbetragsabschnitt auf Seiten des Übertragungselements. Die Steuerkulisse kann in einer solchen Ausgestaltung dann über entsprechende Mittel, wie eine Rückdrehsicherung oder dergleichen, über den Abschnitt ohne Verzahnung in der aktuellen Position gehalten werden.

Die Verzahnungsabschnitte können auch über Zwischenelemente, wie Getriebezahnräder, indirekt miteinander verbunden sein, um beispielsweise ein bestimmtes Übersetzungsverhältnis einzustellen. Es können auch mehrere oder schaltbare Getriebestufen vorgesehen sein. Durch Zwischenschalten verschiedener Getriebestufen kann das Übersetzungsverhältnis anpassbar sein.

In Bezug auf die Beschreibung des positiven und des negativen Drehmomentabschnitts kann der Verzahnungsabschnitt des Übertragungselements im positiven Drehmomentbetragsabschnitt als Antrieb für die Bewegung der Steuerkulisse verstanden werden, während im negativen Drehmomentbetragsabschnitt die Steuerkulisse als Antrieb bzw. Antriebsunterstützung für das Übertragungselement verstanden werden kann.

Der Verzahnungsabschnitt der Steuerkulisse ist bevorzugt auf der Umlauffläche um die Drehachse angeordnet. Insbesondere kann der Verzahnungsabschnitt dabei auf der Umlauffläche neben der Anlagefläche für den Drehmomentmechanismus oder ein entsprechendes Zwischenelement angeordnet sein. Alternativ oder ergänzend kann der Verzahnungsabschnitt auf der Umlauffläche auch in zumindest einem Abschnitt vorgesehen sein, der nicht als Anlagefläche für den Drehmomentmechanismus oder ein entsprechendes Zwischenelement dient.

In einer Ausgestaltung sind das Übertragungselement und die Steuerkulisse über einen Riemenantrieb miteinander verbunden.

Vergleichbar zu den Verzahnungsabschnitten kann der Riemenantrieb als direkte Verbindung des Übertragungselements mit der Steuerkulisse oder als indirekte Verbindung über Zwischenelemente ausgebildet sein. Der Riemenantrieb kann auch als Zwischenelement der Verbindung der Verzahnungsabschnitte vorgesehen sein. Umgekehrt können auch Getriebezahnräder als Zwischenelemente dienen.

In einem weiteren Aspekt betrifft die vorliegende Erfindung ein Kupplungssystem für eine Schienenfahrzeugeinheit. Das Kupplungssystem weist eine Kupplungseinheit mit zumindest einem Kupplungselement, das zwischen einer Kupplungsstellung und einer Entkupplungsstellung bewegbar ist, und einen Entkupplungsmechanismus mit einem Entkupplungsbetätigungselement, das operativ mit dem Kupplungselement verbindbar ist und das zwischen einer Ruheposition und einer Betätigungsposition, in der das Kupplungselement durch das Entkupplungsbetätigungselement in die Entkupplungsstellung bewegt wurde, bewegbar ist, auf. Das Kupplungssystem weist zumindest einen Entkupplungsaktivierungsmechanismus auf, der mit dem Entkupplungsbetätigungselement operativ verbunden ist, wobei der zumindest eine Entkupplungsaktivierungsmechanismus dazu konfiguriert ist, um bei seiner Betätigung zum Entkuppeln das Entkupplungsbetätigungselement in die Betätigungsposition zu bewegen. Das Kupplungssystem weist zumindest eine vorstehend beschriebene Aktuatoreinheit zur Betätigung des Entkupplungsaktivierungsmechanismus auf.

Bei der Kupplungseinheit handelt es sich beispielsweise um eine Scharfenbergkupplung mit einer Hakenscheibe mit einem Hauptbolzen als Kupplungselement, das eine Rotationsbewegung ausführen kann, um von einer Kupplungsstellung in eine Entkupplungsstellung und umgekehrt bewegt zu werden. Unter einer Hakenscheibe wird insbesondere auch der bei der Beschreibung von Scharfenberg-Kupplungen übliche Fachbegriff eines "Herzstücks" verstanden. In dieser exemplarischen Ausführungsform kann das Entkupplungsbetätigungselement direkt mit dem Kupplungselement verbunden oder zumindest in einer Betätigungsstellung mit dem Kupplungselement verbindbar sein. Alternativ kann das Entkupplungsbetätigungselement mit einer anderen Komponente des Kupplungssystems verbunden oder zumindest in einer Betätigungsstellung mit dem Kupplungselement verbindbar sein, wobei dann diese andere Komponente gemäß einer Bewegung des Entkupplungsbetätigungselements in die Betätigungsposition die Bewegung des Kupplungselements in die Entkupplungsstellung bewirkt. Mit anderen Worten betrifft die operative Verbindbarkeit des Entkupplungsbetätigungselements mit dem Kupplungselement eine direkte oder indirekte Verbindung, die eine Bewegung des Kupplungselements in die Entkupplungsstellung bewirkt. Dabei muss die Verbindung keine physische Verbindung darstellen, sondern kann auch eine Wirkverbindung sein, beispielsweise das Freigeben einer Federkraftwirkung, die in eine Bewegung des Kupplungselements umsetzbar ist. Der Ausdruck der Verbindbarkeit ist darauf gerichtet, dass die Bewegung des Entkupplungsbetätigungselements von der Ruheposition in die Betätigungsposition einen anfänglichen Bewegungsabschnitt umfasst, in dem noch keine Wirkverbindung auftritt. Beispielsweise kann das Entkupplungsbetätigungselement aus der Ruheposition erst eine gewisse Wegstrecke in Richtung der Betätigungsposition bewegbar sein, bevor eine operative Verbindung hergestellt wird, die eine Bewegungsübertragung auf das Kupplungselement bewirkt. Hierdurch kann verhindert werden, dass geringfügige Bewegungen des Entkupplungsbetätigungselements einen unbeabsichtigten Entkupplungsvorgang auslösen.

In einer Ausgestaltung ist das Übertragungselement operativ mit dem Entkupplungsaktivierungsmechanismus verbunden. Insbesondere ist der Entkupplungsaktivierungsmechanismus als zumindest ein Entkupplungsaktivierungszylinder ausgebildet und das Übertragungselement ist operativ mit einem Entkupplungsaktivierungskolben des zumindest einen Entkupplungsaktivierungszylinders verbunden.

In einer Ausgestaltung ist das Entkupplungsbetätigungselement über eine mit dem Entkupplungsmechanismus operativ verbundene Hydraulikleitung hydraulisch steuerbar, wobei der zumindest eine Entkupplungsaktivierungsmechanismus mit dem Entkupplungsbetätigungselement über die Hydraulikleitung operativ verbunden ist. Ein Pufferpositionsschaltmechanismus ist in der Hydraulikleitung zwischen dem Entkupplungsmechanismus und dem zumindest einen Entkupplungsaktivierungsmechanismus angeordnet. Der Pufferpositionsschaltmechanismus ist dazu konfiguriert, die Verbindung zwischen dem Entkupplungsmechanismus und dem zumindest einen Entkupplungsaktivierungsmechanismus zu sperren und zu öffnen, wobei eine Sperrung einer Pufferposition des Kupplungselements entspricht, in der das Kupplungselement in der Entkupplungsstellung gehalten wird.

Die hydraulische Steuerbarkeit des Entkupplungsbetätigungselements bezieht sich auf eine Bewegung des Entkupplungsbetätigungselements in Abhängigkeit eines Hydraulikdrucks. Die Steuerbarkeit des Entkupplungsbetätigungselements ist somit unabhängig von einer Verfügbarkeit eines Pneumatikdrucks bzw. entsprechender Zuleitungsmöglichkeiten.

Zudem kann über die Aufrechterhaltung eines Hydraulikdrucks, der das Entkupplungsbetätigungselement in der Betätigungsposition hält, auch das Kupplungselement in der Entkupplungsstellung gehalten werden. Demnach kann nicht nur ein Entkupplungsvorgang realisiert, sondern auch ein erneutes Kuppeln verhindert werden. Das Halten des Entkupplungsbetätigungselements in der Betätigungsstellung entspricht dabei einem Blockieren des Entkupplungsbetätigungselements und infolgedessen zu einem Halten des Kupplungselements in einer Pufferposition.

Über die hydraulische Steuerbarkeit des Entkupplungsbetätigungselements kann eine Ansteuerung bzw. Aktivierung des Entkupplungsbetätigungselements auch an weiter von der Kupplungseinheit entfernten Stellen vorgesehen werden, wobei die Betätigungskräfte beispielsweise gegenüber einer mechanischen Betätigung über einen Seilzug und dergleichen vergleichsweise gering gehalten werden können. Somit kann zum Beispiel die Betätigung in einfacher Weise und bei tolerierbaren Betätigungskräften aus dem Bereich zwischen zwei Schienenfahrzeugeinheiten heraus verlagert werden.

Beispielsweise handelt es sich bei dem Entkupplungsmechanismus um einen Hydraulikzylinder mit einem Kolben als Entkupplungsbetätigungselement. Der Kolben kann über einen Federmechanismus als Vorspannmechanismus zwischen einer Kolbenfläche, von der aus eine Kolbenstange vorsteht, und einer dieser Kolbenfläche gegenüberliegenden Zylinderwand in Richtung der Ruheposition vorgespannt sein. Bei Aufbringung eines Hydraulikdrucks auf eine der Kolbenfläche, von der aus die Kolbenstange vorsteht, gegenüberliegende Kolbenfläche, kann der Kolben entgegen der Federkraft des Federmechanismus in die Betätigungsposition bewegt werden. Das Entkupplungsbetätigungselement wird dabei in der Betätigungsposition gehalten, solange der Hydraulikdruck größer als die wirkende Federkraft ist.

Der Entkupplungsaktivierungsmechanismus ist dabei der Mechanismus, über den eine Hydraulikflüssigkeit über die Hydraulikleitung dem Entkupplungsmechanismus zugeführt wird, um infolge des steigenden Hydraulikdrucks das Entkupplungsbetätigungselement in die Entkupplungsstellung zu bewegen und dort zu halten, solange der Hydraulikdruck aufrechterhalten wird.

Der Pufferpositionsschaltmechanismus kann beispielsweise ein 2/2-Wegeventil sein. **In** einer Sperrstellung des 2/2-Wegeventils unterbricht, also sperrt, der Pufferpositionsschaltmechanismus die hydraulische Verbindung zwischen dem Entkupplungsmechanismus und dem zumindest einen Entkupplungsaktivierungsmechanismus. Somit kann der Hydraulikdruck zum Halten des Entkupplungsbetätigungselements in der Betätigungsposition unabhängig vom Entkupplungsaktivierungsmechanismus aufrechterhalten werden. Wird das 2/2-Wegeventil in eine Öffnungsstellung bewegt, in der die hydraulische Verbindung zwischen dem Entkupplungsmechanismus und dem zumindest einen Entkupplungsaktivierungsmechanismus wieder hergestellt wird, kann die Pufferposition des Entkupplungsbetätigungselements durch eine Druckentlastung des Entkupplungsbetätigungsmechanismus über den Entkupplungsaktivierungsmechanismus aufgehoben werden.

In einer Ausgestaltung weist das Kupplungssystem zumindest einen Pufferpositionsaktivierungsmechanismus und/oder einen Pufferpositionsdeaktivierungsmechanismus auf, über den der Pufferpositionsschaltmechanismus steuerbar ist.

Über den Pufferpositionsaktivierungsmechanismus ist beispielweise das exemplarische 2/2-Wegeventil in die Sperrstellung bewegbar, während das exemplarische 2/2-Wegeventil über den Pufferpositionsdeaktivierungsmechanismus in die Öffnungsstellung bewegbar ist. Somit kann der Pufferpositionsmechanismus über zwei separate Mechanismen ansteuerbar sein. Insbesondere ergibt sich hierüber die Möglichkeit, den Pufferpositionsmechanismus von unterschiedlichen Orten entsprechend ansteuern zu können.

In einer Ausgestaltung weist das Kupplungssystem zumindest eine elektrische Entkupplungseinheit auf, die mit dem Entkupplungsbetätigungselement über die Hydraulikleitung operativ verbunden und dazu konfiguriert ist, um bei Betätigung der elektrischen Entkupplungseinheit zum Entkuppeln das Entkupplungsbetätigungselement in die Betätigungsposition zu bewegen.

Die elektrische Entkupplungseinheit kann alternativ oder ergänzend zu dem Entkupplungsaktivierungsmechanismus und/oder dem Pufferpositionsschaltmechanismus vorgesehen sein. Beispielsweise kann bzw. können der Entkupplungsaktivierungsmechanismus und/oder der Pufferpositionsschaltmechanismus zur manuellen Betätigung von einer Außenseite der Schienenfahrzeugeinheit vorgesehen sein, während die elektrische Entkupplungseinheit eine Steuerbarkeit von einem Schienenfahrzeugeinheitsinneren oder einer zentralen schienenfahrzeugseitigen oder schienenstreckenseitigen Steuerungseinrichtung oder Bedieneinheit erlaubt. Die elektrische Entkupplungseinheit ist derart konfiguriert, dass über Aktivierung zumindest einer elektrischen Einheit ein Hydraulikdruck aufgebaut wird, über den das Entkupplungsbetätigungselement in die Betätigungsposition bewegbar und/oder in der Betätigungsposition haltbar ist.

In einer Ausgestaltung weist die elektrische Entkupplungseinheit zumindest eine elektrisch gesteuerte Hydraulikpumpe und zumindest einen Schaltmechanismus auf, der zwischen der elektrisch gesteuerten Hydraulikpumpe und dem Entkupplungsmechanismus angeordnet ist.

Über die Hydraulikpumpe kann Hydraulikflüssigkeit in die Hydraulikleitung eingeleitet werden, wobei die Weiterleitung der Hydraulikflüssigkeit über den zumindest einen Schaltmechanismus steuerbar ist.

In einer Ausgestaltung weist der Schaltmechanismus zumindest zwei Schaltstellungen auf, um die Verbindung zwischen der elektrisch gesteuerten Hydraulikpumpe und dem Entkupplungsmechanismus über die Hydraulikleitung zu sperren und öffnen.

Vergleichbar zur vorherigen Beschreibung des Pufferpositionsschaltmechanismus kann der Schaltmechanismus der elektrischen Entkupplungseinheit beispielsweise ein 2/2-Wegeventil sein. In der Öffnungsstellung des 2/2-Wegeventils wird zum Beispiel bei Aktivierung der elektrischen Pumpe die Hydraulikflüssigkeit über die Hydraulikleitung dem Entkupplungsmechanismus zugeführt, so dass das Entkupplungsbetätigungselement in die Betätigungsposition bewegt wird. Zum Halten des Entkupplungsbetätigungselements in der Betätigungsposition kann dann das 2/2-Wegeventil in die Sperrstellung geschaltet werden.

Insbesondere weist der Schaltmechanismus zumindest drei Schaltstellungen auf, um in einer ersten Sperrstellung den auf das Entkupplungsbetätigungselement wirkenden Hydraulikdruck aufrechtzuerhalten und um in einer zweiten Sperrstellung Hydraulikflüssigkeit aus dem Entkupplungsmechanismus abzuleiten.

Beispielsweise ist der Schaltmechanismus ein 3/3-Wegeventil. Die erste Sperrstellung entspricht dabei der vorstehend beschriebenen Sperrstellung, in der das Entkupplungsbetätigungselement in der Betätigungsposition gehalten werden kann. Die erste Sperrstellung sperrt eine Verbindung der Hydraulikleitung von dem Entkupplungsmechanismus über den Schaltmechanismus. Die zweite Sperrstellung bezieht sich auf eine Sperrung einer Verbindung zwischen dem Entkupplungsmechanismus und der elektrischen Pumpe, wobei jedoch eine Verbindung zwischen dem Entkupplungsmechanismus und einem Ablauf geschaffen wird, um hierüber Hydraulikflüssigkeit abzuleiten. Die Öffnungsstellung des Schaltmechanismus bezieht sich somit auf das Öffnen der Verbindung zwischen der elektrischen Hydraulikpumpe und dem Entkupplungsmechanismus.

In einer Ausgestaltung ist der zumindest eine Entkupplungsaktivierungsmechanismus, der zumindest eine Pufferpositionsaktivierungsmechanismus und/oder der zumindest eine Pufferpositionsdeaktivierungsmechanismus ein Hydraulikzylinder mit einem entsprechenden Kolben oder weist einen solchen Hydraulikzylinder mit dem entsprechenden Kolben auf.

Der Entkupplungsaktivierungsmechanismus kann somit beispielsweise als Hydraulikzylinder ausgestaltet sein, wobei eine Kolbenstange des Hydraulikzylinders bewegt wird, um eine Hydraulikflüssigkeit in die Hydraulikleitung einleiten zu können, so dass der Hydraulikdruck zur Bewegung des Entkupplungsbetätigungselements erhöht werden kann.

In ähnlicher Weise kann der Pufferpositionsaktivierungsmechanismus als Hydraulikzylinder ausgestaltet sein, wobei eine Kolbenstange des Hydraulikzylinders bewegt wird, um einen Hydraulikdruck aufzubauen, der den Pufferschaltmechanismus in die Sperrstellung bewegt.

Hierzu vergleichbar kann der Pufferpositionsdeaktivierungsmechanismus als Hydraulikzylinder ausgestaltet sein, wobei eine Kolbenstange des Hydraulikzylinders bewegt wird, um einen Hydraulikdruck aufzubauen, der den Pufferschaltmechanismus in die Öffnungsstellung bewegt. Sofern sowohl ein Pufferpositionsaktivierungsmechanismus als auch ein Pufferpositionsdeaktivierungsmechanismus zum Schalten des Pufferpositionsschaltmechanismus vorgesehen sind, ist der Schaltdruck des Pufferpositionsdeaktivierungsmechanismus höher als der zum Schaltzeitpunkt durch den Pufferpositionsaktivierungsmechanismus wirkende Druck. Hierzu kann beispielsweise ein Schaltdruck des Pufferpositionsdeaktivierungsmechanismus vorgesehen sein, der größer als der Schaltdruck des Pufferpositionsaktivierungsmechanismus ist, oder der durch den Pufferpositionsaktivierungsmechanismus aufgebrachte Hydraulikdruck kann wieder reduziert werden.

Alternativ oder ergänzend zu einer hydraulischen Steuerung des Pufferpositionsschaltmechanismus kann auch ein mechanischer Pufferpositionsaktivierungsmechanismus und/oder ein mechanischer Pufferpositionsdeaktivierungsmechanismus vorgesehen sein. Beispielsweise kann der Pufferpositionsschaltmechanismus über einen Hebel oder dergleichen in eine Sperrstellung und/oder Öffnungsstellung bewegt werden. Dies ermöglicht insbesondere auch eine manuelle Betätigung des Pufferpositionsschaltmechanismus.

In einer Ausgestaltung ist bzw. sind zusätzlich zu dem zumindest einen Entkupplungsaktivierungsmechanismus der zumindest eine Pufferpositionsaktivierungsmechanismus und/oder der zumindest eine Pufferpositionsdeaktivierungsmechanismus über zumindest die Aktuatoreinheit, insbesondere einen Hebelmechanismus, bedienbar.

Der zumindest eine Entkupplungsaktivierungsmechanismus, der zumindest eine Pufferpositionsaktivierungsmechanismus und/oder der zumindest eine Pufferpositionsdeaktivierungsmechanismus kann jeweils über eine eigene Aktuatoreinheit bedienbar sein. Alternativ kann aber auch eine Aktuatoreinheit beispielsweise für die Bedienung des zumindest einen Entkupplungsaktivierungsmechanismus und des zumindest einen Pufferpositionsaktivierungsmechanismus vorgesehen sein. In einem solchen Fall kann beispielsweise die Aktuatoreinheit zunächst den Entkupplungsaktivierungsmechanismus aktivieren, so dass das Entkupplungsbetätigungselement über den Entkupplungsaktivierungsmechanismus in die Betätigungsposition bewegt wird. Abschließend aktiviert die Aktuatoreinheit den Pufferpositionsaktivierungsmechanismus, so dass der Pufferpositionsschaltmechanismus in eine Sperrstellung geschaltet wird.

Ergänzend zu der vorstehenden Beschreibung der Aktuatoreinheit kann die Aktuatoreinheit insbesondere ein Hebelmechanismus sein. In Bezug auf das vorstehende Beispiel der Aktivierung des Entkupplungsaktivierungsmechanismus und des Pufferpositionsaktivierungsmechanismus über eine Aktuatoreinheit, kann ein Hebelabschnitt eines Hebelmechanismus als die Aktuatoreinheit eine sequenzielle Betätigung vornehmen. Sind beispielsweise der Entkupplungsaktivierungsmechanismus und der Pufferpositionsaktivierungsmechanismus als Hydraulikzylinder ausgestaltet, so kann der Hebelabschnitt derart konfiguriert sein, dass er zunächst die Kolbenstange des Entkupplungsaktivierungsmechanismus und danach die Kolbenstange des Pufferpositionsaktivierungsmechanismus in eine Richtung zur Einleitung von Hydraulikflüssigkeit in entsprechende Hydraulikleitungen bewegt. Liegen die Enden der jeweiligen Kolbenstangen als Kontaktpunkte mit dem Hebelabschnitt beispielsweise in einer Ebene, kann der Hebelabschnitt zwei Teilabschnitte umfassen, wobei der erste Teilabschnitt dem Entkupplungsaktivierungsmechanismus und der zweite Teilabschnitt dem Pufferpositionsaktivierungsmechanismus zugeordnet ist. Der zweite Teilabschnitt ist dabei in Bezug auf den ersten Teilabschnitt in einer Bewegungsrichtung zur Aktivierung rückversetzt, so dass der zweite Teilabschnitt erst später mit dem Pufferpositionsaktivierungsmechanismus in Kontakt kommt. Der Hebelmechanismus kann dabei so konfiguriert sein, dass der erste Teilabschnitt bei einer Aktivierung des Pufferpositionsaktivierungsmechanismus durch den zweiten Teilabschnitt keine weitere Aktivierung des Entkupplungsaktivierungsmechanismus bewirkt.

In einer Ausgestaltung weist das Kupplungssystem zumindest zwei Entkupplungsaktivierungsmechanismen, zumindest zwei Pufferpositionsaktivierungsmechanismen und/oder zumindest zwei Pufferpositionsdeaktivierungsmechanismen auf. Dabei ist das Kupplungssystem so konfiguriert, dass jeweils einer der jeweiligen Mechanismen bei anwendungsgerechter Anbringung des Kupplungssystems in oder an einer Schienenfahrzeugeinheit von einer jeweiligen Seitenwand der Schienenfahrzeugeinheit, die sich in einer Fahrrichtung der Schienenfahrzeugeinheit von einem Boden weg erstreckt, betätigbar ist.

Somit kann der jeweilige Mechanismus des Kupplungssystems von zwei Seiten aus betätigt werden. Bei anwendungsgerechter Anbringung des Kupplungssystems in oder an einer Schienenfahrzeugeinheit beziehen sich die jeweiligen Seitenwände der Schienenfahrzeugeinheit, die sich in einer Fahrrichtung der Schienenfahrzeugeinheit von einem Boden weg erstrecken, auf eine rechte und linke Seite der Schienenfahrzeugeinheit. Dies erlaubt die beidseitige Betätigbarkeit, so dass die Gleisseite für eine Betätigung nicht gewechselt werden muss.

In einer Ausgestaltung weist das Kupplungssystem für den zumindest einen Entkupplungsaktivierungsmechanismus, den zumindest einen Pufferpositionsaktivierungsmechanismus und/oder den zumindest einen Pufferpositionsdeaktivierungsmechanismus jeweils die zumindest eine Aktuatoreinheit auf, wobei die zumindest eine Aktuatoreinheit bei anwendungsgerechter Anbringung des Kupplungssystems in oder an einer Schienenfahrzeugeinheit von einer jeweiligen Seitenwand der Schienenfahrzeugeinheit, die sich in einer Fahrrichtung der Schienenfahrzeugeinheit von einem Boden weg erstreckt, betätigbar ist.

Hieraus ergibt sich die beidseitige Betätigbarkeit des jeweiligen Mechanismus durch die jeweilige Aktuatoreinheit, die von beiden Seiten aus bedienbar ist. Beispielsweise kann die Aktuatoreinheit ein Hebelmechanismus sein, der von einer Seite aus gedrückt und von der anderen Seite her gezogen werden muss, um den jeweiligen Mechanismus zu aktivieren. Neben translatorischen Bewegungen können alternativ oder ergänzend auch rotatorische Bewegungen eingesetzt werden.

In einer Ausgestaltung weist das Kupplungssystem zumindest zwei jeweilige Aktuatoreinheiten auf, die jeweils von einer jeweiligen Seitenwand der Schienenfahrzeugeinheit, die sich in einer Fahrrichtung der Schienenfahrzeugeinheit von einem Boden weg erstreckt, betätigbar sind.

Auch hier ergibt sich die beidseitige Betätigbarkeit des jeweiligen Mechanismus, wobei jeder Seite eine eigene Aktuatoreinheit zugeordnet ist. Neben der beidseitigen Bedienbarkeit kann bzw. können hierdurch auch eine Redundanz und/oder eine Kräfteaufteilung zur Aktivierung des jeweiligen Mechanismus geschaffen werden.

In einer Ausgestaltung steht eine Aktuatoreinheit des Pufferpositionsdeaktivierungsmechanismus bei anwendungsgerechter Anbringung des Kupplungssystems in oder an einer Schienenfahrzeugeinheit teilweise von einer Seitenwand der Schienenfahrzeugeinheit vor, um von einer schienenstreckenseitigen Betätigungseinrichtung oder manuell betätigbar zu sein.

Durch eine streckenseitige Betätigungseinrichtung kann vermieden werden, dass ein manueller Eingriff erfolgt. Entsprechend kann die Anordnung der Aktuatoreinheit bzw. des Betätigungsabschnitts der Aktuatoreinheit für den Pufferpositionsdeaktivierungsmechanismus auch in Bereichen erfolgen, die üblicherweise von einem Bedienpersonal zu meiden sind. Beispielswese kann ein Abschnitt der Aktuatoreinheit der Pufferpositionsdeaktivierungsmechanismus bei anwendungsgerechter Anbringung des Kupplungssystems in oder an einer Schienenfahrzeugeinheit von einer Seitenwand der Schienenfahrzeugeinheit, die einen Schienenfahrzeugeinheitsboden ausbildet, nach unten vorstehen. In einem Rangierabschnitt einer Schienenstrecke kann dann ebenfalls eine vom Boden der Schienenstrecke nach oben vorstehende Betätigungseinrichtung vorgesehen sein, so dass beim Überfahren dieses Streckenabschnitts der Abschnitt der Aktuatoreinheit durch die schienenstreckenseitige Betätigungseinrichtung weggedrückt wird. Dadurch wird der Abschnitt in der Aktuatoreinheit in eine Position bewegt, die den Pufferpositionsdeaktivierungsmechanismus betätigt.

In einer Ausgestaltung ist die Hydraulikleitung mit einem Hydraulikreservoir verbunden.

Über das Hydraulikreservoir kann der Hydraulikleitung Hydraulikflüssigkeit zugeführt oder die Hydraulikflüssigkeit aus der Hydraulikleitung aufgenommen werden, um beispielsweise einen Überdruck zu vermeiden. Das Hydraulikreservoir kann dazu in einer Parallelschaltung zur Hydraulikleitung angeordnet sein.

Das Hydraulikreservoir umfasst insbesondere einen Hydraulikzylinder, ein Sicherheitsventil und/oder ein Hydraulikflüssigkeitsvolumenbeibehaltungsventil.

Der Hydraulikzylinder kann einen in Richtung eines Hydraulikreservoirvolumens des Hydraulikzylinders über einen Federmechanismus vorgespannten Kolben aufweisen. Insbesondere ist der Hydraulikzylinder zwischen dem Sicherheitsventil und dem Hydraulikflüssigkeitsvolumenbeibehaltungsventil angeordnet. Das Sicherheitsventil ist beispielsweise eine Rückschlagventil und verhindert einen Überdruck in der Hydraulikleitung bzw. innerhalb der hydraulischen Systems.

Die bei der vorstehenden Beschreibung der Aktuatoreinheit beschriebenen Merkmale zu einem Kupplungssystem sind gleichermaßen auf das Kupplungssystem an sich anwendbar. Ebenso sind zum Kupplungssystem beschriebene Merkmale zur Aktuatoreinheit auf die Aktuatoreinheit übertragbar, sofern sie nicht bereits hierzu schon beschrieben wurden.

In einem weiteren Aspekt betrifft die vorliegende Erfindung eine Schienenfahrzeugeinheit mit zumindest einem vorstehend beschriebenen Kupplungssystem oder mit zumindest einer vorstehend beschriebenen Aktuatoreinheit.

In einer Ausgestaltung weist bzw. weisen die Schienenfahrzeugeinheit und/oder das Kupplungssystem zumindest einen Rastmechanismus auf, um die Aktuatoreinheit für den zumindest einen Entkupplungsaktivierungsmechanismus, den zumindest einen Pufferpositionsaktivierungsmechanismus und/oder den zumindest einen Pufferpositionsdeaktivierungsmechanismus in einer Betätigungsstellung zu verrasten.

Über den Rastmechanismus kann die Aktuatoreinheit bzw. ein Abschnitt der Aktuatoreinheit, der in dem Rastmechanismus verrastet, somit in einer Position gehalten werden, der den entsprechenden Mechanismus in seiner Aktivierungsposition oder Deaktivierungsposition hält. Das Verrasten kann über einen Rastmechanismus erfolgen, umfasst aber auch allgemein eine Arretierungsmöglichkeit in zumindest einem Freiheitsgrad, wodurch ein unbeabsichtigtes Lösen des Abschnitts der Aktuatoreinheit aus dem Rastmechanismus vermieden oder ein entsprechendes Risiko zumindest reduziert werden kann.

Die bei der vorstehenden Beschreibung des Kupplungssystems und/oder der Aktuatoreinheit beschriebenen Merkmale zur Schienenfahrzeugeinheit sind gleichermaßen auf die Schienenfahrzeugeinheit an sich anwendbar. Ebenso sind zur Schienenfahrzeugeinheit beschriebene Merkmale zum Kupplungssystem auf das Kupplungssystem bzw. zur Aktuatoreinheit auf die Aktuatoreinheit übertragbar, sofern sie nicht bereits hierzu schon beschrieben wurden.

In einem weiteren Aspekt betrifft die vorliegende Erfindung ein Verfahren zum Entkuppeln zweier Schienenfahrzeugeinheiten, wobei jede der Schienenfahrzeugeinheiten ein vorstehend beschriebenes Kupplungssystem aufweist. Bei jeder der Schienenfahrzeugeinheiten wird das zumindest eine Kupplungselement in die Entkupplungsstellung bewegt und zumindest bei einem der Schienenfahrzeugeinheiten wird das zumindest eine Kupplungselement in der Entkupplungsstellung gehalten.

Zum Entkuppeln zweier zuvor gekuppelter Schienenfahrzeugeinheiten werden die jeweiligen Entkupplungsbetätigungselemente zunächst in die Betätigungsposition bewegt, so dass die jeweiligen Kupplungselemente in die Entkupplungsstellung gebracht werden. Zur Vermeidung eines erneuten Kupplungsvorgangs wird zumindest das Entkupplungsbetätigungselement der einen Schienenfahrzeugeinheit in der Betätigungsstellung gehalten.

Die bei der vorstehenden Beschreibung des Kupplungssystems und/oder der Schienenfahrzeugeinheit beschriebenen Merkmale sind gleichermaßen auf das Verfahren zum Entkuppeln zweier Schienenfahrzeugeinheiten anwendbar. Ebenso sind die zum Verfahren beschriebenen Merkmale zum Kupplungssystem und/oder der Schienenfahrzeugeinheit auf das Kupplungssystem und/oder die Schienenfahrzeugeinheit übertragbar, sofern sie nicht bereits hierzu schon beschrieben wurden. Dies betrifft gleichermaßen hiervon betroffene Merkmale zur Aktuatoreinheit.

Nachfolgend werden exemplarische Ausführungsformen der vorliegenden Erfindung unter Zuhilfenahme der beigefügten Zeichnungen beschrieben.

Im Einzelnen zeigt
Fig. 1 eine schematische Darstellung einer ersten exemplarischen Ausführungsform eines Kupplungssystems, auf die die vorliegende Erfindung anwendbar ist;
Fig. 2 eine schematische Darstellung einer zweien exemplarischen Ausführungsform eines Kupplungssystems, auf die die vorliegende Erfindung anwendbar ist;
Fig. 3 eine schematische Darstellung einer dritten exemplarischen Ausführungsform eines Kupplungssystems, auf die die vorliegende Erfindung anwendbar ist;
Fig. 4 eine schematische Darstellung einer exemplarischen Ausführungsform einer Aktuatoreinheit, die auf einen Entkupplungsaktivierungsmechanismus anwendbar ist;
Fig. 5 eine schematische Darstellung einer exemplarischen Ausführungsform einer Aktuatoreinheit, die auf einen Pufferpositionsdeaktivierungsmechanismus anwendbar ist;
Fig. 6 eine schematische Darstellung einer Schienenfahrzeugeinheit, auf die die vorliegende Erfindung anwendbar ist;
Fig. 7 eine schematische Schnittansicht einer Aktuatoreinheit gemäß einer exemplarischen Ausführungsform der Erfindung zur Betätigung eines Entkupplungsaktivierungsmechanismus;
Fig. 8 eine schematische Darstellung einer Nocke gemäß Fig. 7 als exemplarische Ausführungsform einer Steuerkulisse; und
Fig. 9 exemplarische Drehmomentverläufe über einen Drehwinkel für einen Entkupplungsvorgang bezogen auf das Drehmoment der Drehachse des Übertragungselements an sich, das Drehmoment der Drehachse der Nocke und auf das resultierende Drehmoment gemäß der Aktuatoreinheit der Fig. 7.

Fig. 1 zeigt eine schematische Darstellung einer ersten exemplarischen Ausführungsform eines Kupplungssystems 1, auf die die vorliegende Erfindung anwendbar ist. Das Kupplungssystem 1 umfasst eine Kupplungseinheit 10 mit einem Kupplungselement 11 und einen Entkupplungszylinder 20 als Entkupplungsmechanismus mit einem Entkupplungskolben 21 als Entkupplungsbetätigungselement. Über den Entkupplungskolben 21, der hier mit dem Kupplungselement 11 verbunden ist, kann das Kupplungselement von einer Kupplungsstellung in eine Entkupplungsstellung bewegt werden. Der Entkupplungskolben 21 ist über eine Feder 22, die zwischen einer Kolbenfläche des Entkupplungskolbens 21, von der eine Kolbenstange vorsteht, und einer dieser Kolbenfläche gegenüberliegenden Zylinderwand angeordnet ist, in Richtung einer Ruheposition, in der der Entkupplungskolben 21, das Kupplungselement 11 nicht in die Entkupplungsstellung bewegt, vorgespannt. Zur Bewegung des Entkupplungskolbens 21 bildet der Entkupplungszylinder 20 ein der Kolbenfläche des Entkupplungskolbens 21, von der eine Kolbenstange vorsteht, abgewandtes Hydraulikvolumen aus, das mit einer Hydraulikleitung 23 verbunden ist und über die Hydraulikleitung 23 gemäß Einleitung einer Hydraulikflüssigkeit mit einem Hydraulikdruck beaufschlagbar ist. Übersteigt die aus dem Hydraulikdruck in dem Hydraulikvolumen des Entkupplungszylinders 20 resultierende Kraft auf den Entkupplungskolben 21 die Federkraft der Feder 22, so wird der Entkupplungskolben 21 entgegen der Federkraft in die Betätigungsposition bewegt. Durch die Verbindung des Entkupplungskolbens 21 mit dem Kupplungselement 11 wird das Kupplungselement 11 mit der Bewegung des Entkupplungskolbens 21 in die Betätigungsposition in die Entkupplungsstellung bewegt. Mit anderen Worten korrespondiert die Betätigungsposition des Entkupplungskolbens 21 zur Entkupplungsstellung des Kupplungselements 11.

Zur Steuerung des Hydraulikdrucks im Hydraulikvolumen des Entkupplungszylinders 20 ist die Hydraulikleitung in der vorliegenden Ausführungsform mit zwei Entkupplungsaktivierungszylindern 30L, 30R als Entkupplungsaktivierungsmechanismen verbunden. Der Entkupplungsaktivierungszylinder 30L betrifft einen Entkupplungsaktivierungsmechanismus, der von einer Seite einer Schienenfahrzeugeinheit, hier bei anwendungsgerechter Montage des Kupplungssystems exemplarisch einer linken Seite der Schienenfahrzeugeinheit, betätigbar ist. Analog hierzu betrifft der Entkupplungsaktivierungszylinder 30R einen Entkupplungsaktivierungsmechanismus, der von einer gegenüberliegenden Seite einer Schienenfahrzeugeinheit, hier bei anwendungsgerechter Montage des Kupplungssystems exemplarisch einer rechten Seite der Schienenfahrzeugeinheit, betätigbar ist. Hier, wie auch im Folgenden beziehen sich die Ergänzungen "L" und "R" in den Bezugszeichen auf jeweils eine linke oder rechte Seite einer Schienenfahrzeugeinheit.

Die Entkupplungsaktivierungszylinder 30L, 30R sind jeweils Hydraulikzylinder mit einem jeweiligen Entkupplungsaktivierungskolben 31L, 31R, über dessen jeweilige Bewegung eine jeweiliges Hydraulikvolumen der Entkupplungsaktivierungszylinder 30L, 30R veränderbar ist. Das jeweilige Hydraulikvolumen der Entkupplungsaktivierungszylinder 30L, 30R ist mit der Hydraulikleitung 23 verbunden, so dass bei einer Verringerung des jeweiligen Hydraulikvolumens der Entkupplungsaktivierungszylinder 30L, 30R Hydraulikflüssigkeit in die Hydraulikleitung 23 eingeleitet wird, so dass sich der auf den Entkupplungskolben 21 wirkende Hydraulikdruck erhöht. Wird der Hydraulikdruck soweit erhöht, dass der Entkupplungskolben 21 in die Betätigungsposition bewegt wird, kann der Entkupplungskolben 21 in der Betätigungsposition gehalten werden, solange der Hydraulikdruck aufrechterhalten wird.

Zwischen den Entkupplungsaktivierungszylindern 30L, 30R und dem Entkupplungsmechanismus 20 ist mit der Hydraulikleitung 23 ein Ölreservoir 40 als Hydraulikreservoir in paralleler Anordnung verbunden. Das Ölreservoir umfasst einen Ölzylinder 41 als Hydraulikzylinder, der zwischen einem Rückschlagventil 42 als Sicherheitsventil und einem Ölvolumenbeibehaltungsventil 43 als Hydraulikflüssigkeitsbeibehaltungsventil angeordnet ist. Der Ölzylinder 41 weist ein Ölvolumen bzw. Hydraulikvolumen zur Verbindung der Hydraulikleitung 23 auf. Die Größe des Hydraulikvolumens des Ölzylinders 41 ist über einen über eine Feder in Richtung des Hydraulikvolumens vorgespannten Kolben in Verbindung mit der Hydraulikleitung 23 und dem Rückschlagventil 42 sowie dem Ölvolumenbeibehaltungsventil 43 steuerbar.

Fig. 2 zeigt eine schematische Darstellung einer zweiten exemplarischen Ausführungsform eines Kupplungssystems 1', auf die die vorliegende Erfindung anwendbar ist. Das Kupplungssystem 1' der zweiten exemplarischen Ausführungsform unterscheidet sich von dem Kupplungssystem 1 der ersten exemplarischen Ausführungsform dadurch, dass das Kupplungssystem 1' zusätzlich zu den Entkupplungsaktivierungszylindern 30L, 30R ein 2/2-Wegeventil als einen Pufferpositionsschaltmechanismus aufweist. Bereits zur ersten exemplarischen Ausführungsform beschriebene Komponenten, die auch auf die zweite Ausführungsform anwendbar sind, weisen gleiche Funktionalitäten und Bezugszeichen auf. Zur Vermeidung von Wiederholungen werden zur zweiten exemplarischen Ausführungsform nur die Unterschiede erörtert.

Das 2/2-Wegeventil 70 ist in der Hydraulikleitung 23 in der vorliegenden Ausführungsform zwischen der Verbindung der Hydraulikleitung mit den Entkupplungsaktivierungszylindern 30L, 30R und der Anbindung der Hydraulikleitung 23 an das Ölreservoir 40 angeordnet. Das 2/2-Wegeventil ist dabei zwischen einer Sperrstellung, in der die fluide Verbindung zwischen den Entkupplungsaktivierungszylindern 30L, 30R und dem Entkupplungsmechanismus 20 unterbrochen wird, und einer Öffnungsstellung, in der die fluide Verbindung zwischen den Entkupplungsaktivierungszylindern 30L, 30R und dem Entkupplungsmechanismus 20 erfolgt, schaltbar. In der Öffnungsstellung entspricht die Funktionsweise des Kupplungssystems 1' der zweiten exemplarischen Ausführungsform der Funktionsweise des Kupplungssystems 1 der ersten exemplarischen Ausführungsform. Um jedoch den Entkupplungskolben 22 nach der Bewegung in die Betätigungsposition und somit das Kupplungselement 11 in der Entkupplungsstellung unabhängig von den Entkupplungsaktivierungszylindern 30L, 30R zu halten, wird das 2/2-Wegeventil 70 in die Sperrstellung geschaltet.

Das Schalten des 2/2-Wegeventils 70 in die Sperrstellung entspricht dem Schalten des 2/2-Wegeventils 70 in eine Pufferpositionsaktivierungsstellung. Entsprechend sieht das Kupplungssystem 1' zwei Pufferpositionsaktivierungszylinder 50L, 50R als Pufferpositionsaktivierungsmechanismen vor, über die das 2/2-Wegeventils hydraulisch in die Sperrstellung geschaltet werden kann. Die Pufferpositionsaktivierungszylinder 50L, 50R weisen dazu jeweils einen Pufferpositionsaktivierungskolben 51L, 51R auf, über die der das Hydraulikvolumen der Pufferpositionsaktivierungszylinder 50L, 50R zur Steuerung des Schaltens des 2/2-Wegeventils 70 in die Sperrstellung steuerbar ist. In der vorliegenden Form sind zwei Pufferpositionsaktivierungszylinder 50L, 50R vorgesehen, von denen einer bei anwendungsgerechter Montage des Kupplungssystems 1' an bzw. in einer Schienenfahrzeugeinheit von einer rechten Seite der Schienenfahrzeugseite und einer von einer linken Seite der Schienenfahrzeugseite aus betätigbar ist. In anderen Ausführungsformen kann aber auch nur ein Pufferaktivierungszylinder 50L oder 50R vorgesehen sein.

Um das 2/2-Wegenventil 70 von der Sperrstellung wieder in die Öffnungsstellung zu schalten und somit die Pufferposition des Entkupplungskolbens 21 zu deaktivieren, weist das Kupplungssystem 1' einen Pufferpositionsdeaktivierungszylinder 60 als Pufferpositionsdeaktivierungsmechanismus auf, über den das 2/2-Wegeventil 70 hydraulisch in die Öffnungsstellung geschaltet werden kann. Hierzu ist ein Hydraulikvolumen des Pufferpositionsdeaktivierungszylinders 60 mit einer Hydraulikleitung zur Ansteuerung des 2/2-Wegeventils 70 verbunden, wobei das Hydraulikvolumen über einen Pufferpositionsdeaktivierungskolben 61 veränderbar ist, insbesondere verringert wird, um den entsprechenden Hydraulikdruck zum Schalten aufzubringen.

Das 2/2-Wegeventil 70 weist zudem einen mechanischen Pufferpositionsdeaktivierungsmechanismus 71 als Pufferpositionsdeaktivierungsmechanismus zum mechanischen Schalten des 2/2-Wegeventils 70 in die Öffnungsstellung auf. In anderen Ausführungsformen kann der mechanische Pufferpositionsdeaktivierungsmechanismus 71 alternativ oder ergänzend auch als mechanischer Pufferpositionsaktivierungsmechanismus zum mechanischen Schalten des 2/2-Wegeventils 70 in die Sperrstellung vorgesehen sein.

Fig. 3 zeigt eine schematische Darstellung einer dritten exemplarischen Ausführungsform eines Kupplungssystems 1", auf die die vorliegende Erfindung anwendbar ist. Das Kupplungssystem 1" der dritten exemplarischen Ausführungsform unterscheidet sich von dem Kupplungssystem 1' der zweiten exemplarischen Ausführungsform dadurch, dass das Kupplungssystem 1" zusätzlich eine elektrische Entkupplungseinheit 80 aufweist. Bereits zur ersten exemplarischen Ausführungsform und zur zweiten exemplarischen Ausführungsform beschriebene Komponenten, die auch auf die dritte Ausführungsform anwendbar sind, weisen gleiche Funktionalitäten und Bezugszeichen auf. Zur Vermeidung von Wiederholungen werden zur dritten exemplarischen Ausführungsform nur die Unterschiede erörtert.

In der vorliegenden Ausführungsform des Kupplungssystems 1" ist die elektrische Entkupplungseinheit 80 zwischen dem Entkupplungszylinder 20 und der Anbindung des Ölreservoirs 40 mit der Hydraulikleitung 23 verbunden. Die elektrische Entkupplungseinheit 80 umfasst eine Hydraulikpumpe 81, die durch einen Elektromotor antreibbar ist, und ein zwischen der Hydraulikpumpe 81 und der Anbindung an die Hydraulikleitung 23 angeordnetes 3/3-Wegeventil 82 als Schaltmechanismus.

Das 3/3-Wegeventil wird in der vorliegenden Ausführungsform elektrisch geschaltet, kann in anderen Ausführungsformen aber auch hydraulisch oder mechanisch schaltbar sein. Die Schaltstellungen des 3/3-Wegeventils 82 umfassen eine Öffnungsstellung sowie ein erste und eine zweite Sperrstellung. In der Öffnungsstellung sieht das 3/3-Wegeventil eine fluide Verbindung zwischen der Hydraulikleitung 23 und der Hydraulikpumpe 81 vor, so dass über die Hydraulikleitung 23 infolge eines Pumpvorgangs der Hydraulikpumpe 81 Hydraulikflüssigkeit in das Hydraulikvolumen des Entkupplungszylinders 20 einleitbar ist und der Entkupplungskolben 21 in die Betätigungsposition bewegt wird. In der ersten Sperrstellung des 3/3-Wegeventils wird dann die Verbindung zwischen der Hydraulikleitung 23 und der Hydraulikpumpe 81 unterbrochen und die Hydraulikleitung 23 an der Verbindungsunterbrechung gesperrt. Ein Schalten des 3/3-Wegenvetils 82 von der Öffnungsstellung in die erste Sperrstellung entspricht dabei einem Schalten von einem Entkupplungsvorgang in einen Pufferpositionsaktvierungsvorgang. In der zweiten Sperrstellung des 3/3-Wegeventils wird die Unterbrechung der Verbindung zwischen der Hydraulikleitung 23 und der Hydraulikpumpe 81 aufrechterhalten, wobei jedoch die Hydraulikleitung 23 an der Verbindungsunterbrechung nicht mehr gesperrt bleibt, sondern mit einer Ableitung verbunden wird, so dass der Hydraulikdruck in dem Hydraulikvolumen des Entkupplungszylinders 20 hierüber abbaubar ist und die Federkraft der Feder 22 den Entkupplungskolben 21 in seine Ruheposition bewegen kann. Das Schalten des 3/3-Wegeventils 82 von der ersten Sperrstellung in die zweite Sperrstellung entspricht somit einem Schalten von einer Pufferpositionsaktivierung in eine Pufferpositionsdeaktivierung.

Fig. 4 zeigt eine schematische Darstellung einer exemplarischen Ausführungsform eines Hebelmechanismus 90 als eine Aktuatoreinheit 90, die auf einen Entkupplungsaktivierungsmechanismus, wie die Entkupplungsaktivierungszylinder 30L, 30R anwendbar ist. Der Hebelmechanismus 90 ist hier für den Entkupplungsaktivierungszylinder 30L gezeigt, aber in gleicher Funktionsweise auch auf den Entkupplungsaktivierungszylinder 30R oder auch die Pufferpositionsaktivierungszylinder 50L, 50R anwendbar. Zudem kann über den einen Hebelmechanismus 90 auch eine Betätigung des Entkupplungsaktivierungszylinders 30L und des Pufferpositionsaktivierungszylinders 50L vorgesehen werden.

Der Hebelmechanismus 90 als exemplarische Ausführungsform einer manuell bedienbaren, mechanischen Aktuatoreinheit umfasst einen Betätigungshebel 91 und ein Übertragungselement 92. Das Übertragungselement 92 ist L-förmig ausgebildet und in einem Verbindungsbereich der durch die L-Form gebildeten Schenkel über eine Gelenkverbindung 92b drehbar um die Gelenkverbindung 92b gelagert, wie dies auch durch den bogenförmigen Doppelpfeil in Fig. 4 angegeben ist. Ein Schenkel des Übertragungselements 92 ist über eine weitere Gelenkverbindung 92a mit einer Führung 91a des Betätigungshebels 91 gelenkig verbunden, wobei die Gelenkverbindung entlang einem durch die Führung 91a gebildeten Radius geführt wird. Der andere Schenkel dient der Betätigung des Entkupplungsaktivierungskolbens 31L.

Zur Betätigung des Entkupplungsaktivierungskolbens 31L zur Erhöhung eines Hydraulikdrucks in dem Entkupplungszylinder 20 wird in der vorliegenden Ausführungsform der Betätigungshebel über einen Hebelschenkel 91b, der in Bezug auf eine Erstreckungsrichtung in einer Länge des Betätigungshebels 91 abgewinkelt ist, in einer durch den horizontalen Doppelpfeil angegebenen translatorischen Richtung von dem Entkupplungsaktivierungszylinder 30L wegbewegt. Hierdurch wird die translatorische Bewegung des Betätigungshebels 91 über die Führung 91a und die weitere Gelenkverbindung 92a auf das Übertragungselement 92 übertragen, was hierdurch eine rotatorische Bewegung um die Gelenkverbindung 92b ausführt. Hierdurch bewegt sich der dem Entkupplungsaktivierungskolben 31L zugewandte Schenkel des Übertragungselements 92 in Richtung des Entkupplungsaktivierungskolbens 31L, kommt mit diesem in Kontakt und bewegt diesen dann translatorisch, um Hydraulikflüssigkeit aus dem Entkupplungsaktivierungszylinder 30L in die Hydraulikleitung 23 einzuleiten.

Fig. 5 zeigt eine schematische Darstellung einer exemplarischen Ausführungsform eines Hebelmechanismus 90 als eine Aktuatoreinheit, die auf einen Pufferdeaktivierungszylinder 60 als ein Pufferpositionsdeaktivierungsmechanismus anwendbar ist. Der Hebelmechanismus 100 ist in der vorliegenden Ausführungsform ein längliches Element, das gemäß dargestelltem Doppelpfeil drehbar um eine Gelenkverbindung 101 gelagert ist. Die rotatorische Bewegung des Hebelmechanismus 100 um die Gelenkverbindung 101, in der Darstellung in Fig. 4 entgegen des Uhrzeigersinns, bringt den Hebelmechanismus 100 mit dem Pufferpositionsdeaktivierungskolben 61 in Kontakt und bewegt diesen dann bei weiterer Rotation des Hebelmechanismus 100 in translatorischer Richtung. Hierdurch wird Hydraulikflüssigkeit aus dem Pufferpositionsdeaktivierungszylinder 60 in eine entsprechende Hydraulikleitung eingeleitet, die dann den Pufferpositionsschaltmechanismus 70 in eine Öffnungsstellung schaltet.

Fig. 6 zeigt eine schematische Darstellung eines Wagons 1 als eine Schienenfahrzeugeinheit, auf die die vorliegende Erfindung anwendbar ist. Bei anwendungsgerechter Montage eines Kupplungssystems 1, 1' oder 1" ist in Fig.6 an einer Seitenwand des Wagons 2, die sich in einer Fahrtrichtung vom Boden weg erstreckt, der Hebelschenkel 91b des Betätigungshebels 91 erkennbar. Der Hebelschenkel 91 steht von der Seitenwand nach außen vor. Die Seitenwand des Wagons 2 weist einen Rastmechanismus 110 auf. Wird der Betätigungshebel 91 nun in einer translatorischen Bewegung zur Betätigung des Entkupplungsaktivierungszylinders 30L in einer Richtung senkrecht zur durch die Seitenwand gebildeten Ebene von der Seitenwand wegbewegt, wird der Entkupplungskolben 21 in die Betätigungsposition bewegt. Um den Entkupplungskolben 21 in der Betätigungsposition zu halten, kann der Hebelschenkel gemäß einer in der Fig. 6 durch den Doppelpfeil angegebenen Rotationsmöglichkeit in den Rastmechanismus 110 bewegt werden, um dort zu verrasten. Der Rastmechanismus 110 verhindert zumindest eine Bewegung des Hebelschenkels 91b und somit des Betätigungshebels in Richtung der Seitenwand des Wagons 2.

Zudem zeigt Fig. 6 einen Teil des Hebelmechanismus 100, der von einer Seitenwand des Wagons 2, die sich parallel zum Boden erstreckt, vorsteht und über den der Pufferpositionsdeaktivierungskolben 61, wie vorstehend zu Fig. 5 beschrieben, betätigbar ist. Zur Betätigung des Hebelmechanismus 100 ist schienenstreckenseitig ein Betätigungsmechanismus 120 vorgesehen. Der Betätigungsmechanismus 120 steht von einem Schienenstreckenabschnitt 3 vom Boden fest nach oben gerichtet vor, wobei der Betätigungsmechanismus 120 so weit nach oben ragt und der vorstehende Teil des Hebelmechanismus 100 soweit nach unten ragt, dass bei Überfahren des den Betätigungsmechanismus 120 aufweisenden Schienenstreckenabschnitts 3 der Hebelmechanismus 100 von dem Betätigungsmechanismus 120 zur Betätigung des Pufferpositionsdeaktivierungskolbens 61 rotatorisch bewegt wird.

Fig. 7 zeigt eine schematische Schnittansicht einer Aktuatoreinheit 90 gemäß einer exemplarischen Ausführungsform der Erfindung zur Betätigung des Entkupplungsaktivierungsmechanismus 30L. Das beschriebene Funktionsprinzip lässt sich gleichermaßen auf eine Betätigung des Entkupplungsaktivierungsmechanismus 30R übertragen. In Anlehnung an die vorstehende Beschreibung weist die Aktuatoreinheit 90 als Betätigungselement den Betätigungshebel 91 auf, der mit dem Übertragungselement 92 fest verbunden und um die Gelenkverbindung 92b des Übertragungselements 92 gemäß der über den Doppelpfeil eingetragenen Betätigungsbewegung 91c drehbar um eine Drehachse bewegbar ist. Insofern unterscheidet sich die Aktuatoreinheit der Fig. 7 von der in Fig. 4 gezeigten Ausführungsform. Ein weiterer Unterschied liegt in der Ausgestaltung des Übertragungselements 92, das hier strenggenommen nicht L-förmig ist, sondern als ein Winkelsegment ausgebildet ist. Die folgende Beschreibung ist aber erkennbar auf die Ausführungsform in Fig. 4 anpassbar.

Gemäß der rotatorischen Bewegung des Übertragungselements 92 infolge der Betätigungsbewegung 91c des Betätigungshebels 91 kann der Entkupplungsaktivierungsmechanismus 30L bzw. der Kupplungsaktivierungskolben 31L, dessen eines Ende an dem Übertragungselement 92 anliegt, angehoben und abgesenkt werden. Ein Anheben des Kupplungsaktivierungskolbens 31L entspricht in der Fig. 7 einer Betätigungsbewegung 91c entgegen dem Uhrzeigersinn, während eine Betätigungsbewegung im Uhrzeigersinn ein Absenken des Kupplungsaktivierungskolbens 31L bewirkt. Bezogen auf ein Anheben des Kupplungsaktivierungskolbens 31L nimmt das Drehmoment um die Drehachse des Übertragungselements für sich genommen mit ansteigendem Drehwinkel zu. Insbesondere kann diese Zunahme für sich genommen bis zur Entkupplungsstellung in Betätigungskräften von mehr als 250 N resultieren.

Zur Vermeidung übermäßiger Betätigungskräfte bis zur Entkupplungsstellung weist die Aktuatoreinheit 90 einen Drehmomentmechanismus 94 sowie eine Nocke 93 als Steuerkulisse auf. Die Nocke 93 ist zwischen dem Übertragungselement 92 und dem Drehmomentmechanismus 94 angeordnet. Die Nocke 93 ist dabei um eine Gelenkverbindung 93b drehbar gelagert. Die Gelenkverbindung 93b wird hier durch eine Welle repräsentiert, die drehbar gelagert ist. Die Drehachse der Nocke 93 verläuft parallel zur Drehachse des Übertragungselements 92. Die Nocke 93 ist mit einem als Sicherungsstift 93a ausgebildeten Befestigungsmittel drehfest mit der Welle verbunden. Zudem weist die Nocke an ihrer Umlauffläche um die Drehachse einen Verzahnungsabschnitt 93c auf, der mit einem Verzahnungsabschnitt 92c des Übertragungselements 92 über einen vorgegebenen Drehwinkelabschnitt im Eingriff steht. Der vorgegebene Drehwinkelabschnitt entspricht dabei dem für eine Betätigung des Kupplungsaktivierungskolbens 31L vorbestimmten Drehwinkels des Übertragungselements 92.

Der Drehmomentmechanismus 94 ist derart konfiguriert, dass dieser Einfluss auf die zur Bewegung der Nocke 93 durch das Übertragungselement 92 aufbringbare Kraft nehmen und somit das resultierende Drehmoment bezügliche des Übertragungselements 92 in Verbindung mit der Nocke 93 beeinflussen kann. In der vorliegenden Ausführungsform ist der Drehmomentmechanismus 94 vergleichbar zu einem fest montierten Zylinder ausgebildet. Der Drehmomentmechanismus 94 bzw. ein Gehäuse 94e des Drehmomentmechanismus 94 ist positionsfest montiert und weist ein Hubelement 94b vergleichbar zu einem Kolben oder Kolbenabschnitt auf, das in einer zur Nocke 93 weisenden Richtung als Axialrichtung des Hubelements 94b hin und her bewegbar ist, d.h. in der gezeigten Figur 7 noch oben und nach unten. Das Hubelement 94c ist hier über ein als Druckfeder ausgebildetes Federelement 94c in Richtung der Nocke 93 vorgespannt. Das Federelement stützt sich dabei in der Axialrichtung zwischen einer Stützfläche des Hubelements 94b auf einer der Nocke 93 abgewandten Seite und einer der Stützfläche des Hubelements 94b zugewandten Stützfläche des Gehäuses 94e ab. Die Vorspannkraft des Federelements 94c ist in der exemplarischen Ausführungsform über einen Einstellmechanismus 94d einstellbar. Der Einstellmechanismus 94d ist beispielhaft als Schraubenelement ausgebildet, dessen Ende an einer Stützfläche des Gehäuses 94e angreift und die Stützfläche in der Axialrichtung in Abhängigkeit der Einschraubtiefe des Schraubenelements in verschiedene Positionen bewegen kann. Demnach ist die Stützfläche des Gehäuses 94e zwar dem Gehäuse zuordenbar, aber als bewegliches Teil des Gehäuses 94e ausgebildet. In alternativen Ausführungsformen kann die der Stützfläche des Hubelements 94b zugewandte Stützfläche auch durch das Einstellelement 94d ausgebildet werden.

An einem der Nocke 93 zugewandten Ende des Hubelements 94b ist ein Gleitelement in Form eines Rollkörpers 94a, wie beispielsweise einem Kugellager oder einer Kugelrolle, vorgesehen. Der Rollkörper 94a stützt sich auf einer die Drehachse der Nocke 93 umlaufenden Anlagefläche ab. Die Anlagefläche der Nocke 93 für den Rollkörper 94a ist hier in Richtung der Drehachse der Nocke 93 zum Verzahnungsabschnitt 93c, der ebenfalls einen Streckenabschnitt der die Drehachse der Nocke 93 umlaufenden Anlagefläche bildet, versetzt. In einer alternativen Ausführungsform können die Anlagefläche und der Verzahnungsabschnitt 93c aber auch nicht in Richtung der Drehachse versetzt sein, sondern verschiedene Abschnitte der die Drehachse umlaufenden Fläche ausbilden. Die Nocke 93 ist annähernd oval geformt, wobei in der vorliegenden Ausführungsform der im Querschnitt senkrecht zur Drehachse verbreiterte Abschnitt der Nocke 93 als Anlagefläche für den Rollkörper 94a genutzt wird.

In Figur 7 ist ein Zustand gezeigt, in dem der Betätigungshebel 91 noch nicht betätigt wurde. Wird nun der Betätigungshebel gemäß einer Betätigungsbewegung 91c in der Figur 7 entgegen dem Uhrzeigersinn bewegt, wird das Übertragungselement 92 gemäß dem entsprechenden Drehwinkelbetrag gleichgerichtet, also hier auch gegen den Uhrzeigersinn, um die Drehachse rotatorisch bewegt. Durch den Eingriff des Verzahnungsabschnitts 92c des Übertragungselements in den Verzahnungsabschnitt 93c der Nocke 93 wird die Nocke 93 in eine entgegengesetzte Drehbewegung versetzt, hier also in eine rotatorische Bewegung im Uhrzeigersinn. Demnach erfolgt eine Relativbewegung zwischen der Anlagefläche der Nocke 93 und dem Rollkörper 94a. Durch den gemäß der Form der Nocke 93 im Querschnitt senkrecht zur Drehachse je nach Drehwinkel auf den Rollkörper 94a wirkenden Radius, wird das Hubelement 94b entsprechend entgegen oder in der Richtung durch das Federelement 94c wirkenden Vorspannkraft bewegt. Hierdurch ändert sich die zur Bewegung der Nocke 93 über das Übertragungselement 92 erforderliche Kraft, somit das resultierende Drehmoment und folglich die zur Betätigung an dem Betätigungshebel 91 aufzubringende Kraft. Dies wird nochmals im Detail unter Bezugnahme auf die Figuren 8 und 9 im Folgenden beschrieben.

Fig. 8 zeigt eine schematische Darstellung der Nocke 93 gemäß Fig. 7 als exemplarische Ausführungsform einer Steuerkulisse. Die Nocke 93 ist hier in ihrer in Fig. 7 beschriebenen Ausgangslage vor einer Betätigung des Betätigungshebels 91 dargestellt. Der Anlagepunkt des Rollkörpers 94a auf der Anlagefläche der Nocke 93 entspricht hier dem Schnittpunkt der vertikalen Strich-Punkt-Linie, die auch den Mittelpunkt der Drehachse kennzeichnet, mit der Außenkontur der Nocke 93. Zudem zeigt Fig. 8 ausgehend vom anfänglichen Anlagepunkt in der Ausgangslage entgegen dem Uhrzeigersinn in Fig. 8 einen positiven Drehmomentbetragsabschnitt I, gefolgt von einem neutralen Drehmomentbetragsabschnitt II und schließlich gefolgt von einem negativen Drehmomentbetragsabschnitt III.

Wie zu Fig. 7 bereits ausgeführt, bewegt sich die Nocke 93 in der vorliegenden Ausführungsform bei einer Betätigung des Betätigungshebels 91 für einen Entkupplungsvorgang im Uhrzeigersinn um die Drehachse. Der positive Drehmomentbetragsabschnitt I weist dabei einen mit fortschreitendem Drehwinkel aus der Ausgangsposition zunehmenden Radius auf. Entsprechend wird das Hubelement 94b entgegen der Federkraft des Federelements in der Axialrichtung bewegt, in Fig. 7 nach oben. Hierdurch erhöht sich das Drehmoment bzw. die für die Bewegung der Nocke 93 durch das Übertragungselement 92 erforderliche Kraft und somit das resultierende Drehmoment. Der positive Drehmomentbetragsabschnitt I leistet somit einen positiven Drehmomentbetrag in Bezug auf das resultierende Drehmoment. Mit Erreichen des neutralen Drehmomentbetragsabschnitts II infolge eines weiter zunehmenden Drehwinkels wird das Hubelement 94b im Wesentlichen nicht weiter in der Axialrichtung bewegt. Der neutrale Drehmomentbetragsabschnitt II weist hierzu über den im zugewiesenen Drehwinkelbereich einen im Wesentlichen konstanten Radius auf. Entsprechend verändert sich auch die durch das Federelement 94c auf die Nocke 93 wirkende Kraft nicht und demnach auch nicht der Drehmomentbetrag in Bezug auf das resultierende Drehmoment. In der exemplarischen Ausführungsform geht der neutrale Drehmomentbetragsabschnitt II an dem Schnittpunkt der horizontal durch das Zentrum der Drehachse der Nocke 93 verlaufenden Strich-Punkt-Linie mit der Außenkontur der Nocke 93 in den negativen Drehmomentbetragsabschnitt III über. Im negativen Drehmomentbetragsabschnitt III nimmt der Radius der Nocke 93 nun mit zunehmendem Drehwinkel wieder ab. Folglich wird das Hubelement 94b nun in Richtung der Vorspannkraft des Federelements 94c bewegt. Die Vorspannkraft des Federelements 94c unterstützt dabei die in Richtung der Nocke 93 weisende Bewegung des Hubelements 94b. Entsprechend ergibt sich ein dem Drehmoment des Übertragungselements 92 entgegengerichtetes Drehmoment über die Nocke 93, so dass das resultierende Drehmoment reduziert wird. Der negative Drehmomentbetragsabschnitt III leistet somit in Bezug auf das resultierende Drehmoment einen negativen Drehmomentbetrag.

Das Federelement 94c kann gemäß der vorstehenden Beschreibung auch als Energiespeicher verstanden werden. Der positive Drehmomentbetragsabschnitt I bewirkt dabei ein Aufladen des federbasierten Energiespeichers, der neutrale Drehmomentbetragsabschnitt II weist keine Wirkung auf den federbasierten Energiespeicher auf, und der negative Drehmomentbetragsabschnitt III entlädt den federbasierten Energiespeicher.

In der gezeigten Ausführungsform ist der positive Drehmomentbetragsabschnitt I kürzer als der negative Drehmomentbetragsabschnitt II ausgeführt, wobei der positive Drehmomentbetragsabschnitt I einen höheren Radiusgradienten als der negative Drehmomentbetragsabschnitt II aufweist. Dadurch kann der Einfluss der Drehmomentbetragsabschnitte I und II gezielt unterschiedlich gesteuert werden.

Fig. 9 zeigt exemplarische Drehmomentverläufe über einen Drehwinkel für einen Entkupplungsvorgang bezogen auf das Drehmoment der Drehachse des Übertragungselements 92 an sich, das Drehmoment der Drehachse der Nocke 93 und auf das resultierende Drehmoment gemäß der Aktuatoreinheit 90 der Fig. 7. Der Verlauf des Drehmoments der Drehachse des Übertragungselements 92 an sich ist durch Kreuze, der Verlauf des Drehmoments der Drehachse der Nocke 93 durch Kreise und der Verlauf des resultierenden Drehmoments gemäß der Aktuatoreinheit 90 durch Dreiecke dargestellt.

Ohne das Zusammenwirken der Nocke 93 und des Drehmomentmechanismus 94 mit dem Übertragungselement 92 nimmt das Drehmoment in Bezug auf die Drehachse des Übertragungselements 92 an sich bis zu einem Punkt, an dem der Entkupplungsvorgang abgeschlossen ist und als Entkupplungsbereich IV angegeben ist, überwiegend zu. Insbesondere sind entsprechend hohe Kräfte zur Betätigung des Betätigungshebels 91 bis zur Entkupplung aufzubringen. Durch das Zusammenwirken der Nocke 93 und des Drehmomentmechanismus 94 mit dem Übertragungselement 92 kann jedoch das resultierende Drehmoment gerade im negativen Drehmomentbetragsabschnitt deutlich verringert werden. Beispielsweise kann dadurch eine Reduzierung des maximalen Drehmoments von etwa 25% bis 35 % in Bezug auf das maximale Drehmoment des Übertragungselements 92 an sich erreicht werden. Auch wenn der positive Drehmomentbetragsabschnitt I das resultierende Drehmoment erhöht, kann dadurch aber das resultierende Drehmoment über den Drehwinkel bis zum Abschluss des Entkupplungsvorgangs auf einem annähernd konstanten Niveau gehalten werden. Ein in etwa konstantes Kraftniveau kommt einer manuellen Betätigung entgegen. Ein höheres Krafterfordernis zu Beginn des Entkupplungsvorgangs kann zudem das Risko einer unbeabsichtigten Betätigung verringern. Auch wenn der Abschluss des Entkupplungsvorgangs grundsätzlich höhere Kräfte erfordern würde, können unbeabsichtigte Betätigungen zu Relativbewegungen von Komponenten führen, was Auswirkungen auf die Lebensdauer dieser Komponenten haben könnte.

Die Erfindung ist nicht auf die beschriebenen Ausführungsformen beschränkt. Insbesondere sind zu den Ausführungsformen, anderweitig beschriebenen Ausgestaltungen und Weiterbildungen der Erfindung beschriebene Merkmale untereinander kombinierbar, sofern sie sich nicht vernünftigerweise ausschließen.

### BEZUGSZEICHENLISTE

- 1, 1', 1": Kupplungssystem
- 2: Wagon (Schienenfahrzeugeinheit)
- 3: Schienenstreckenabschnitt
- 10: Kupplungseinheit
- 11: Kupplungselement
- 20: Entkupplungszylinder (Entkupplungsmechanismus)
- 21: Entkupplungskolben (Entkopplungsbetätigungselement)
- 22: Feder (Vorspannmechanismus)
- 23: Hydraulikleitung
- 30L, 30R: Entkupplungsaktivierungszylinder (Entkupplungsaktivierungsmechanismus)
- 31L, 31R: Entkupplungsaktivierungskolben
- 40: Ölreservoir (Hydraulikreservoir)
- 41: Ölzylinder (Hydraulikzylinder)
- 42: Rückschlagventil (Sicherheitsventil)
- 43: Ölvolumenbeibehaltungsventil (Hydraulikflüssigkeitsvolumenbeibehaltungsventil)
- 50L, 50R: Pufferpositionsaktivierungszylinder (Pufferpositionsaktivierungsmechanismus)
- 51L, 51R: Pufferpositionsaktivierungskolben
- 60: Pufferpositionsdeaktivierungszylinder (Pufferpositionsdeaktivierungsmechanismus)
- 61: Pufferpositionsdeaktivierungskolben
- 70: 2/2-Wegeventil (Pufferpositionsschaltmechanismus)
- 71: mechanischer Pufferpositionsdeaktivierungsmechanismus (Pufferpositionsdeaktivierungsmechanismus)
- 80: elektrische Entkupplungseinheit
- 81: Hydraulikpumpe
- 82: 3/3-Wegeventil (Schaltmechanismus)
- 90: Hebelmechanismus (Aktuatoreinheit)
- 91: Betätigungshebel (Betätigungselement)
- 91a: Führung
- 91b: Hebelschenkel (Betätigungsabschnitt)
- 91c: Betätigungsbewegung
- 92: Übertragungselement
- 92a: Gelenkverbindung
- 92b: Gelenkverbindung
- 92c: Verzahnungsabschnitt
- 93: Nocke (Steuerkulisse)
- 93a: Sicherungsstift (Befestigungsmittel)
- 93b: Gelenkverbindung
- 93c: Verzahnungsabschnitt
- 94: Drehmomentmechanismus
- 94a: Rollkörper (Gleitelement)
- 94b: Hubelement
- 94c: Federelement (Vorspannelement)
- 94d: Einstellmechanismus
- 94e: Gehäuse
- 100: Hebelmechanismus (Deaktivierungsaktuatoreinheit (Aktuatoreinheit))
- 101: Gelenkverbindung
- 110: Rastmechanismus
- 120: Betätigungsmechanismus
- I: positiver Drehmomentbetragsabschnitt
- II: neutraler Drehmomentbetragsabschnitt
- III: negativer Drehmonentbetragsabschnitt
- IV: Entkupplungsbereich

## Patentansprüche

1. Aktuatoreinheit (90) zur Betätigung eines Aktivierungsmechanismus (30L, 30R), insbesondere eines Entkupplungsaktivierungsmechanismus (30L, 30R) eines Kupplungssystems (1, 1', 1") für eine Schienenfahrzeugeinheit (2), aufweisend:
ein Betätigungselement (91) zur Ausführung einer Betätigungsbewegung (91c) und
ein Übertragungselement (92), das operativ mit dem Betätigungselement (91) verbunden oder Teil des Betätigungselements (91) ist, wobei das Übertragungselement (92) um eine Gelenkverbindung (92b) drehbar gelagert ist, so dass das Übertragungselement (92) durch die Ausführung der Betätigungsbewegung (91c) über die Gelenkverbindung (92b) rotatorisch bewegbar ist, wobei
die Aktuatoreinheit (90) ferner eine Steuerkulisse (93) und einen Drehmomentmechanismus (94) aufweist, wobei
die Steuerkulisse (93) zwischen dem Übertragungselement (92) und dem Drehmomentmechanismus (94) angeordnet und dazu konfiguriert ist, den Drehmomentmechanismus (94) über die rotatorische Bewegung des Übertragungselements (92) zumindest abschnittsweise in zumindest eine Richtung zu bewegen, so dass das zur rotatorischen Bewegung des Übertragungselements (92) aufzubringende Drehmoment über die Bewegung des Drehmomentmechanismus (94) veränderbar ist.

2. Die Aktuatoreinheit (90) nach Anspruch 1, wobei der Drehmomentmechanismus (94) ein Vorspannelement (94c), insbesondere ein Federelement (94c), bevorzugt eine Druckfeder, aufweist, dessen Vorspannung in Richtung der Steuerkulisse (93) wirkt.

3. Die Aktuatoreinheit (90) nach Anspruch 2, wobei der Drehmomentmechanismus (94) einen Einstellmechanismus (94d) aufweist, über den die Vorspannung in Richtung der Steuerkulisse (93) einstellbar ist.

4. Die Aktuatoreinheit (90) nach einem der vorhergehenden Ansprüche, wobei der Drehmomentmechanismus (94) ein Gleitelement (94a), insbesondere einen Rollkörper (94a), aufweist, entlang dessen die Steuerkulisse (93) bewegbar ist.

5. Die Aktuatoreinheit (90) nach einem der vorhergehenden Ansprüche, wobei die Steuerkulisse (93) zumindest einen positiven Drehmomentbetragsabschnitt (I), der so ausgebildet ist, dass der Drehmomentmechanismus (94) entgegen einer durch den Drehmomentmechanismus (94) auf die Steuerkulisse (93) wirkenden Kraft bewegt wird, und einen negativen Drehmomentbetragsabschnitt (III), der so ausgebildet ist, dass der Drehmomentmechanismus (94) gleichgerichtet zu einer durch den Drehmomentmechanismus (94) auf die Steuerkulisse (93) wirkenden Kraft bewegt wird, aufweist.

6. Die Aktuatoreinheit (90) nach Anspruch 5, wobei die Steuerkulisse (93) zwischen dem positiven Drehmomentbetragsabschnitt (I) und dem negativen Drehmomentbetragsabschnitt (III) einen neutralen Drehmomentbetragsabschnitt (II), aufweist, der so ausgebildet ist, dass in dem neutralen Drehmomentbetragsabschnitt (II) bei Bewegung der Steuerkulisse (93) im Wesentlichen keine Bewegung des Drehmomentmechanismus (94) erfolgt.

7. Die Aktuatoreinheit (90) nach einem der vorhergehenden Ansprüche, wobei die Steuerkulisse (93) als zumindest eine Nocke (93) ausgebildet ist, die drehbar um eine Gelenkverbindung (93b) gelagert ist.

8. Die Aktuatoreinheit (90) nach einem der vorhergehenden Ansprüche, wobei sich die Drehachse der Steuerkulisse (93) im Wesentlichen parallel zur Drehachse des Übertragungselements (92) erstreckt.

9. Die Aktuatoreinheit (90) nach einem der vorhergehenden Ansprüche, wobei das Übertragungselement (92) und die Steuerkulisse (93) jeweils zumindest einen Verzahnungsabschnitt (92c, 93c) aufweisen, über die die Bewegung des Übertragungselements (92) auf die Steuerkulisse (93) übertragbar ist, und umgekehrt.

10. Die Aktuatoreinheit (90) nach einem der vorherigen Ansprüche, wobei das Übertragungselement (92) und die Steuerkulisse (93) über einen Riemenantrieb miteinander verbunden sind.

11. Kupplungssystem (1, 1', 1") für eine Schienenfahrzeugeinheit (2), aufweisend
eine Kupplungseinheit (10) mit zumindest einem Kupplungselement (11), das zwischen einer Kupplungsstellung und einer Entkupplungsstellung bewegbar ist, und
einen Entkupplungsmechanismus (20) mit einem Entkupplungsbetätigungselement (21), das operativ mit dem Kupplungselement (11) verbindbar ist und das zwischen einer Ruheposition und einer Betätigungsposition, in der das Kupplungselement (11) durch das Entkupplungsbetätigungselement (21) in die Entkupplungsstellung bewegt wurde, bewegbar ist, wobei
das Kupplungssystem (1, 1', 1") zumindest einen Entkupplungsaktivierungsmechanismus (30L, 30R) aufweist, der mit dem Entkupplungsbetätigungselement (21) operativ verbunden ist, wobei der zumindest eine Entkupplungsaktivierungsmechanismus (30L, 30R) dazu konfiguriert ist, um bei seiner Betätigung zum Entkuppeln das Entkupplungsbetätigungselement (21) in die Betätigungsposition zu bewegen, und wobei
das Kupplungssystem (1, 1', 1") zumindest eine Aktuatoreinheit (90) nach einem der vorhergehenden Ansprüche zur Betätigung des Entkupplungsaktivierungsmechanismus (30L, 30R) aufweist.

12. Das Kupplungssystem (1, 1', 1") nach Anspruch 11, wobei das Übertragungselement (92) operativ mit dem Entkupplungsaktivierungsmechanismus (30L, 30R) verbunden ist, insbesondere der Entkupplungsaktivierungsmechanismus (30L, 30R) als zumindest ein Entkupplungsaktivierungszylinder (30L, 30R) ausgebildet ist und das Übertragungselement (92) operativ mit einem Entkupplungsaktivierungskolben (31L, 31R) des zumindest einen Entkupplungsaktivierungszylinders (30L, 30R) verbunden ist.

13. Das Kupplungssystem (1, 1', 1") nach Anspruch 11 oder 12, wobei
das Entkupplungsbetätigungselement (21) über eine mit dem Entkupplungsmechanismus (20) operativ verbundene Hydraulikleitung (23) hydraulisch steuerbar ist, wobei
der zumindest eine Entkupplungsaktivierungsmechanismus (30L, 30R) mit dem Entkupplungsbetätigungselement (21) über die Hydraulikleitung (23) operativ verbunden ist, und wobei
ein Pufferpositionsschaltmechanismus (70) in der Hydraulikleitung (23) zwischen dem Entkupplungsmechanismus (20) und dem zumindest einen Entkupplungsaktivierungsmechanismus (30L, 30R) angeordnet ist, wobei der Pufferpositionsschaltmechanismus (70) dazu konfiguriert ist, die Verbindung zwischen dem Entkupplungsmechanismus (20) und dem zumindest einen Entkupplungsaktivierungsmechanismus (30L, 30R) zu sperren und zu öffnen, wobei eine Sperrung einer Pufferposition des Kupplungselements (11) entspricht, in der das Kupplungselement (11) in der Entkupplungsstellung gehalten wird.

14. Schienenfahrzeugeinheit (2) mit zumindest einem Kupplungssystem (1, 1', 1") nach einem der Ansprüche 11 bis 13 oder mit zumindest einer Aktuatoreinheit (90) nach einem der Ansprüche 1 bis 10.

15. Verfahren zum Entkuppeln zweier Schienenfahrzeugeinheiten (2), wobei jede der Schienenfahrzeugeinheiten (2) ein Kupplungssystem nach einem der Ansprüche 11 bis 13 aufweist, wobei bei jeder der Schienenfahrzeugeinheiten (2) das zumindest eine Kupplungselement (11) in die Entkupplungsstellung bewegt wird und zumindest bei einem der Schienenfahrzeugeinheiten (2) das zumindest eine Kupplungselement (11) in der Entkupplungsstellung gehalten wird.
